# FASCICULE DE BREVET EUROPEEN

(11) **EP 3 629 102 B1**
(45) Date de publication et mention de la délivrance du brevet: **14.12.2022**
(21) Numéro de dépôt: 18196793.6
(22) Date de dépôt: 26.09.2018
(51) Int. Cl.: G04B 19/247

(54) **MÉCANISME D'AFFICHAGE À GUICHET UNIQUE**
ANZEIGEMECHANISMUS MIT EINER FENSTERANZEIGE
DISPLAY MECHANISM WITH SINGLE WINDOW

(43) Date de publication de la demande: 01.04.2020
(73) Titulaire: Patek Philippe SA Genève, 1204 Genève (CH)
(72) Inventeur: MAIER, Frédéric, 2000 Neuchâtel (CH); HIDE, James, 1228 Plan-les-Ouates (CH); BOULE, Nicolas, 1225 Chêne-Bourg (CH)
(74) Mandataire: Micheli & Cie SA

(56) Documents cités:
- WO-A1-92/10794
- CH-A1- 707 971
- CH-A4- 1 224 271
- CH-B5- 687 796

## Description

La présente invention concerne un mécanisme d'affichage pour pièce d'horlogerie, plus particulièrement un mécanisme pour affichage dans un guichet d'une pièce d'horlogerie. L'invention concerne également un mouvement horloger comprenant un tel mécanisme d'affichage ainsi qu'une pièce d'horlogerie telle qu'une montre-bracelet, une montre de poche, une pendule, ou une pendulette comprenant un tel mouvement.

Traditionnellement, dans les montres équipées d'un affichage de plusieurs informations telles que le quantième du jour, l'année en cours ou le jour de la semaine, ces informations sont affichées via différentes aiguilles sur un cadran ou sont portées par des disques d'affichages distincts, ces disques étant visibles à travers différents guichets. Lorsque l'on souhaite afficher de nombreuses informations de cette manière, cela prend de la place sur le cadran et réduit ainsi la surface libre pour la réalisation de décors par exemple.

On connait également des mécanismes permettant l'affichage de plusieurs informations en même temps dans un même grand guichet. Ceux-ci présentent l'inconvénient de manquer de clarté et peuvent entraîner la confusion de l'utilisateur.

On connaît encore des mécanismes comme celui présenté dans WO 92/10794 A1, qui divulgue l'affichage alternatif, dans le même guichet, de deux séries d'informations portées sur un disque mobile en rotation et translation.

Un but de l'invention est de proposer un mécanisme d'affichage palliant au moins en partie les inconvénients précités.

L'invention propose à cette fin un mécanisme d'affichage pour pièce d'horlogerie selon la revendication 1.

L'invention propose également un mouvement horloger comprenant un tel mécanisme ainsi qu'une pièce d'horlogerie comprenant un tel mouvement horloger. Dans un mode de réalisation préféré de l'invention, le mécanisme comprend un moyen de commande actionnable manuellement par l'utilisateur de ladite pièce d'horlogerie pour changer le disque dont au moins une indication est lisible à travers ledit guichet. Dans ce cas, ledit moyen de commande est typiquement actionnable depuis l'extérieur de la boîte de ladite pièce d'horlogerie.

Le mécanisme selon l'invention permet l'affichage d'informations portées par différents disques alternativement au travers d'un même guichet.

D'autres caractéristiques et avantages de la présente invention apparaîtront à la lecture de la description détaillée suivante faite en référence aux dessins annexés dans lesquels :
- les figures 1a à 1c représentent, en vue de dessus et par transparence, une partie d'un mécanisme selon un premier mode de réalisation de l'invention dans des configurations successives atteintes lors de son fonctionnement, ledit mécanisme étant réglé pour afficher le quantième du mois ;
- les figures 2a à 2c représentent, en vue de dessus et par transparence, une partie du mécanisme représenté aux figures 1a à 1c dans des configurations successives lors de son fonctionnement pendant un réglage permettant de passer de l'affichage du quantième du mois à l'affichage du jour de la semaine ;
- la figure 3 illustre en vue de dessus et par transparence un mécanisme selon un second mode de réalisation de l'invention ;
- les figures 4a à 4h représentent, en vue de dessus et par transparence une partie du mécanisme illustré à la figure 3 dans des configurations successives atteintes lors de son fonctionnement ;
- les figures 5a à 5f représentent, en vue de dessus et par transparence le mécanisme illustré à la figure 3 dans des configurations successives atteintes lorsqu'un poussoir de commande qu'il comprend est activé ;
- la figure 6 illustre en vue de dessus et par transparence un mécanisme selon un troisième mode de réalisation de l'invention ;
- la figure 7 illustre en perspective et en vue de dessous une coupe selon l'axe I-I du mécanisme illustré à la figure 6 ;
- Les figures 8a à 8c représentent, en vue de dessus et par transparence le mécanisme illustré à la figure 6 dans des configurations successives atteintes lorsqu'un moyen d'actionnement qu'il comprend est activé ;
- les figures 9a à 9c illustrent en vue de dessus et par transparence le mécanisme illustré à la figure 6 dans des configurations successives atteintes lors de son fonctionnement, ledit mécanisme étant réglé pour afficher le quantième du mois ;
- la figure 10 illustre en vue de dessus et par transparence le mécanisme illustré à la figure 6 dans une configuration prise lors de la correction du quantième du mois ;
- les figures 11a et 11b illustrent en vue de dessus une partie d'un mécanisme selon un quatrième mode de réalisation ne faisant pas partie de l'invention dans deux configurations différentes atteintes lorsqu'un moyen d'actionnement qu'il comprend est activé ;
- les figures 12a et 12b illustrent en vue de dessus une partie d'un mécanisme selon un cinquième mode de réalisation de l'invention dans deux configurations différentes atteintes lorsqu'un moyen d'actionnement qu'il comprend est activé ;
- les figures 13a et 13b illustrent en vue de dessus une partie d'un mécanisme selon un sixième mode de réalisation de l'invention dans deux configurations différentes atteintes lorsqu'un moyen d'actionnement qu'il comprend est activé ;
- les figures 14a et 14b illustrent en vue de dessus une partie d'un mécanisme selon un septième mode de réalisation de l'invention dans deux configurations différentes atteintes lorsqu'un moyen d'actionnement qu'il comprend est activé.

En référence aux figures 1a à 2c, un mécanisme d'affichage 1 selon un premier mode de réalisation de l'invention comprend une platine 100, une bascule 101, un disque de quantième 1051, un disque des jours 1052, et un moyen de commande de ladite bascule 101.

Un tel mécanisme 1 est typiquement intégré dans un mouvement horloger par exemple dans une pièce d'horlogerie telle qu'une montre de poche, une montre bracelet, une pendule ou une pendulette.

Le disque de quantième 1051, typiquement un disque annulaire, comporte une graduation 1061 comprenant trente-et-une indications, correspondant aux quantièmes des mois, uniformément réparties sur une circonférence de sa surface supérieure. Ces indications sont disposées selon l'ordre croissant dans le sens inverse du sens de rotation du disque de quantième 1051 c'est-à-dire dans le sens antihoraire et sont destinées à se déplacer en regard d'un guichet 107 typiquement réalisé dans un cadran d'une pièce d'horlogerie dans laquelle le mécanisme d'affichage 1 est intégré. Dans les figures 1a à 1c, le cadran n'est pas représenté mais la position du guichet 107 est matérialisée. Le disque de quantième 1051 est typiquement porté par un anneau 1021 à denture intérieure comprenant trente-et-une dents et appelé anneau de quantième 1021. Il est par exemple collé, chassé, vissé ou brasé dessus. En variante, le disque de quantième 1051 pourrait directement comprendre la denture intérieure.

Le disque des jours 1052 comporte quant à lui une graduation 1062 comprenant sept indications correspondant aux noms des jours de la semaine, ces indications étant uniformément réparties sur une circonférence de sa surface supérieure. Ces indications 1062 sont disposées selon l'ordre chronologique des jours dans le sens inverse du sens de rotation du disque des jours 1052 c'est-à-dire dans le sens horaire et sont destinées à être lues au travers du guichet 107 précédemment cité. Le disque des jours 1052 est typiquement porté par une roue dentée 1022 appelée roue des jours 1022. Il est par exemple collé, chassé, vissé ou brasé dessus. En variante, le disque des jours pourrait directement comprendre la denture.

La bascule 101 est destinée à pivoter autour d'un axe de rotation A1, fixe par rapport à la platine 100. Elle est entraînée en rotation autour de cet axe A1 par le biais d'un mécanisme d'actionnement 108 comprenant un pignon d'actionnement 108a et une roue d'actionnement 108b, tels que représentés aux figures 1a à 2c. Typiquement, le pignon d'actionnement 108a est solidaire de la bascule 101 et engrène avec la roue d'actionnement 108b dont les mouvements de rotation sont contrôlés par l'utilisateur par le biais d'un moyen d'actionnement non illustré tel qu'une tige dont une extrémité est accessible depuis l'extérieur de la pièce d'horlogerie dans laquelle le mécanisme 1 est intégré et dont l'autre extrémité porte une crémaillère engrenant avec la roue d'actionnement 108b.

L'ensemble comprenant lesdits mécanisme d'actionnement 108 et moyen d'actionnement constitue le « moyen de commande » du mécanisme d'affichage 1.

Indépendamment du pignon d'actionnement 108a, la bascule 101 porte un mobile d'entraînement 1031 comprenant une première roue dentée 1031a à soixante dents et une seconde roue dentée 1031b à six dents coaxiales, ces roues étant solidaires en rotation l'une de l'autre et libres en rotation autour de l'axe A1.

La première 1031a des roues dentées de ce mobile d'entraînement 1031 est reliée cinématiquement au rouage de finissage du mouvement horloger auquel le mécanisme d'affichage 1 est intégré de sorte que les deux roues 1031a, 1031b de ce mobile effectuent typiquement un sixième de tour chaque 24h.

La seconde 1031b des roues dentées de ce mobile d'entraînement 1031 engrène avec la denture intérieure de l'anneau de quantième 1021. Elle effectue un pas toutes les 24h et fait pivoter ledit anneau 1021 d'un pas chaque 24h, faisant ainsi passer l'affichage de quantième d'une indication à la suivante chaque jour.

La première 1031a des roues dudit mobile 1031 engrène avec la roue des jours 1022 qui est portée par la bascule 101. Cette roue des jours 1022 est mobile en rotation autour d'un axe de rotation A2 distinct de l'axe A1 et typiquement parallèle à cet axe A1, l'axe A2 étant fixe par rapport à la bascule 101 et mobile en rotation par rapport à la platine 100. Le rapport d'engrenage entre cette roue des jours 1022 et la seconde roue 1031b du mobile d'entraînement 1031 est tel que cette roue des jours 1022 est entraînée en rotation à un rythme d'un septième de tour par jour.

Lorsqu'il est actionné, le mécanisme d'actionnement 108 permet de faire pivoter la bascule 101 entre deux positions extrêmes, alternativement d'une première vers une seconde position extrême puis de ladite seconde position extrême vers ladite première position extrême. Les figures 2a à 2c illustrent le passage de la première desdites positions extrêmes à la seconde desdites positions extrêmes lorsque le mécanisme d'actionnement 108 est actionné via le moyen d'actionnement. La figure 2b représente une position intermédiaire entre lesdites deux positions extrêmes.

Dans la première de ces positions extrêmes, l'extrémité de la bascule 101 est éloignée du guichet 107 de sorte que le disque des jours 1052 est positionné en dehors du champ visible à travers le guichet 107. Dans cette position, le disque des jours 1052 est destiné à être presque complètement voire complètement sous le cadran. Le disque de quantième 1051, toujours positionné au moins en partie en regard du guichet 107, est donc au moins en partie visible à travers le guichet 107. Dans cette position, lorsque la position relative du disque de quantième 1051 par rapport au guichet 107 le permet, une indication de la graduation 1061 correspondant au quantième du jour est entièrement lisible à travers ce guichet 107. Cette première position extrême de la bascule 101 correspond à celle de la figure 2a et est également représentée aux figures 1a à 1c.

Dans la seconde de ces positions extrêmes, l'extrémité de la bascule 101 est proche du guichet 107 de sorte que le disque des jours 1052 recouvre au moins la partie du disque de quantième 1051 située en regard du guichet 107, comme illustré à la figure 2c. Le disque de quantième 1051 n'est alors plus visible à travers le guichet 107. Dans cette position, lorsque la position relative du disque des jours 1052 par rapport à la bascule 101 le permet, une indication de la graduation 1062 correspondant au nom du jour est entièrement lisible à travers ce guichet 107, comme à la figure 2c.

Les deux positions extrêmes que prend la bascule 101 lors du fonctionnement du mécanisme d'affichage 1 définissent son débattement angulaire. Dans cet exemple, il est de 30° environ. Ces positions extrêmes sont atteintes à chaque alternance du sens de rotation de la bascule 101.

Le mécanisme d'affichage 1 est conçu pour que, la position relative de la bascule 101 par rapport à la platine 100 n'impacte ni la rotation du disque des jours 1052 ni celle du disque de quantième 1051. En effet, la position du centre de rotation A1 est fixe lors des pivotements de la bascule 101 si bien que la première roue 1031a du mobile d'entraînement 1031 peut être entraînée en rotation de manière continue par le rouage de finissage. La seconde roue 1031b du mobile d'entraînement 1031 lui étant solidaire, elle est en permanence en mesure d'entraîner le disque de quantième 1051 en rotation.

La roue des jours 1022 et son axe de rotation A2 se déplacent avec la bascule 101, cette roue 1022 engrène donc avec la première roue dentée 1031a quelle que soit la position de la bascule 101. Le disque des jours 1052 est donc entraîné en rotation à un rythme d'un septième de tour par jour, quelle que soit la position de la bascule 101.

Le mécanisme d'affichage 1 selon le premier mode de réalisation de l'invention qui vient d'être décrit fonctionne de façon traînante mais il pourrait aisément être modifié pour fonctionner de manière instantanée (par sauts), c'est-à-dire typiquement en quelques millisecondes. Pour cela, le mobile d'entraînement 1031 pourrait comprendre une étoile à six dents supplémentaire coaxiale et solidaire en rotation des première 1031a et seconde 1031b roues dentées du mobile d'entraînement 1031, cette étoile étant entraînée en rotation instantanée d'un pas chaque 24h sous l'effet d'un doigt porté par une bascule portant un palpeur, ledit palpeur étant maintenu contre un colimaçon relié cinématiquement au rouage de finissage du mouvement horloger dans lequel ledit mécanisme d'affichage 1 est intégré et chutant brutalement chaque 24h.

Le moyen d'actionnement est typiquement conçu pour permettre l'affichage du jour de la semaine au choix lorsqu'il est maintenu enfoncé ou lorsqu'il est maintenu tiré. Lorsque l'utilisateur lâche le moyen d'actionnement celui-ci peut être conçu pour revenir automatiquement dans sa position initiale ou peut, au contraire, rester bloqué dans la position que vient de lui imposer l'utilisateur jusqu'à ce qu'il ne l'actionne à nouveau.

Dans des variantes, il est clair que le moyen d'actionnement pourrait être autre qu'une tige à crémaillère telle que décrite précédemment.

Dans une première variante, cette tige à crémaillère pourrait par exemple être remplacée par un système à bielle. Un tel système comprendrait typiquement une tige dont une extrémité serait accessible depuis l'extérieur de la boîte de montre et dont une autre extrémité pivoterait librement autour d'une goupille fixée de manière excentrée sur la roue d'actionnement 108b du mécanisme d'actionnement 108 de sorte à entraîner cette dernière en rotation dans un sens puis dans l'autre lors de ses mouvements de va-et-vient.

Dans une autre variante, la tige à crémaillère pourrait être remplacée par une tige dont une extrémité serait accessible depuis l'extérieur de la boîte de montre et dont une autre extrémité serait fixée à une première extrémité d'un câble ressort enroulé autour de l'axe de rotation de la roue d'actionnement 108b. La seconde extrémité de ce câble ressort serait fixée audit axe de rotation de sorte que les mouvements de va-et-vient de ladite tige entraîneraient la roue 108b en rotation alternativement dans un sens puis dans l'autre.

Il serait également envisageable de modifier tout le moyen de commande par rapport à celui décrit dans les figures et non seulement le moyen d'actionnement.

Un tel mécanisme d'affichage 1 présente l'avantage de permettre l'affichage de deux informations différentes alternativement dans un même guichet, l'utilisateur étant en mesure, simplement en agissant sur un moyen d'actionnement, de commander la bascule 101 pour choisir l'information (quantième ou jour de la semaine) qu'il souhaite pouvoir lire à travers le guichet 107. Cela permet, tout en offrant à l'utilisateur la possibilité de se renseigner sur différentes informations, de ne pas surcharger le cadran avec de multiples guichets.

En référence à la figure 3, un mécanisme d'affichage 2 selon un second mode de réalisation de l'invention comprend une platine 200, des première 2011 et deuxième 2012 bascules, des première 2021 et deuxième 2022 roues dentées, chacune desdites roues dentées 2021, 2022 étant portée par une desdites bascules 2011, 2012 et montée à friction sur cette dernière, et chacune desdites roues dentées 2021, 2022 portant un disque 2051, 2052 d'affichage de quantième. Le mécanisme d'affichage 2 comprend également une butée supérieure de blocage 2031b, 2032b et une butée d'entraînement supérieure 2031a, 2032a ainsi qu'une butée inférieure de blocage 2041b, 2042b et une butée d'entraînement inférieure 2041a, 2042a pour chacune desdites première et deuxième roues dentées 2021, 2022, soit huit butées, toutes fixes par rapport à la platine 200. Ce mécanisme d'affichage 2 comprend en outre un disque d'affichage des jours 2053, typiquement fixé sur une troisième roue dentée ou roue des jours (non illustrée) et un poussoir de commande 208 dont le fonctionnement est détaillé dans la suite de la description.

Un tel mécanisme d'affichage 2 est typiquement intégré dans un mouvement horloger par exemple d'une pièce d'horlogerie telle qu'une montre de poche, une montre bracelet, une pendule ou une pendulette.

La première 2021 des roues dentées, appelée « roue des impairs », porte un premier disque d'affichage 2051 que l'on appellera « disque des impairs ». Ce disque 2051 est typiquement un disque annulaire. Il comporte une graduation 2061 comprenant des indications correspondant aux quantièmes impairs du mois, allant de 1 à 29 inclus ainsi qu'une indication « set », ces indications 2061 étant uniformément réparties sur une circonférence de sa surface supérieure et destinées à être lues au travers d'un guichet 207 dont la position est fixe par rapport à la platine 200. Le guichet 207 est typiquement réalisé dans un cadran positionné au-dessus des disques d'affichage 2051, 2052. Dans les figures 3 à 5f, le cadran n'est pas représenté mais la position du guichet 207 est matérialisée.

La seconde 2022 des roues dentées, appelée « roue des pairs », porte un second disque d'affichage 2052 que l'on appellera « disque des pairs ». Ce disque 2052 est typiquement un disque annulaire. Il comporte une graduation 2062 comprenant des indications correspondant aux quantièmes pairs du mois allant de 2 à 30 inclus. Il peut également, lorsque celui-ci n'est pas porté par le disque des impairs 2051, porter également le quantième « 31 ». Ces indications sont uniformément réparties sur une circonférence de la surface supérieure dudit disque 2052 et sont destinées à être lues au travers du guichet 207.

Par analogie, les première 2011 et seconde 2012 bascules qui portent respectivement la roue des impairs 2021 et la roue des pairs 2022 sont appelées respectivement « bascule des impairs 2011 » et « bascule des pairs 2012 ».

La roue des impairs 2021 est montée à friction sur la bascule des impairs 2011 de sorte à pouvoir pivoter par rapport à cette dernière autour d'un axe de rotation des impairs A4 lorsqu'elle est soumise à un couple suffisant. De même, la roue des pairs 2022 est montée à friction sur la bascule des pairs 2012 de sorte à pouvoir pivoter par rapport à cette dernière autour d'un axe de rotation des pairs A5 lorsqu'elle est soumise à un couple suffisant.

Les bascules des pairs 2012 et des impairs 2011 sont destinées à pivoter autour d'un axe de rotation commun A3 fixe par rapport à la platine 200.

Les axes de rotation des impairs A4 et des pairs A5 sont quant à eux mobiles par rapport à la platine 200 et fixes par rapport aux bascules des impairs 2011 et des pairs 2012, respectivement. Ils correspondent respectivement aux centres des roues 2021, 2022 considérées en vue de dessus et sont donc distincts de l'axe de rotation A3 commun aux deux bascules 2011, 2012.

Typiquement, chacun des disques des impairs 2051 et des pairs 2052 est rendu solidaire en rotation de la roue dentée 2021, 2022 qui le porte, par exemple par collage, chassage, brasage, vissage ou par toute autre technique d'assemblage convenable, de sorte que les mouvements de rotation de chacune des roues 2021, 2022 soient transmis au disque 2051, 2052 qu'elle porte.

Les roues des impairs 2021 et des pairs 2022 sont identiques. Chacune d'elles comprend seize dents identiques. Chacune des dents d'une roue 2021, 2022 donnée comprend un flanc avant s'étendant radialement par rapport au centre de ladite roue 2021, 2022 et un flanc arrière formant un angle aigu avec le flanc avant.

Dans la suite de la description on pourra qualifier une butée de butée des pairs ou de butée des impairs en fonction de la roue 2021, 2022 à laquelle elle est associée.

Le disque des jours 2053 est typiquement un disque annulaire. Il comporte une graduation 2063 comprenant sept indications correspondant aux jours de la semaine uniformément réparties sur une circonférence de sa surface supérieure. Ces indications sont également destinées à être lues au travers du guichet 207.

Les bascules des impairs 2011 et des pairs 2012 sont reliées par un ressort 209 qui tend à les rapprocher l'une de l'autre. Ce rapprochement est limité par des protubérances 2151, 2152 des bascules des impairs 2011 et des pairs 2012 respectivement, qui viennent en butée l'une contre l'autre lorsque le rapprochement maximal des bascules est atteint, comme illustré notamment à la figure 3.

Chacune des bascules 2011, 2012 porte une goupille, respectivement 2161, 2162, sur laquelle le poussoir de commande 208 peut agir. Lorsqu'il est actionné par un utilisateur, le poussoir de commande 208 pousse sur ces goupilles 2161, 2162 ce qui permet d'écarter les bascules 2011, 2012 l'une de l'autre, contre la force de rappel élastique du ressort 209.

Dans la suite de la description de ce mode de réalisation, on appellera « fonctionnement de base », le fonctionnement du mécanisme d'affichage 2 lorsque le poussoir de commande 208 n'est pas actionné.

Lors de son fonctionnement de base, le mécanisme d'affichage 2 permet l'affichage du quantième du mois via l'un ou l'autre des disques des impairs 2051 ou des pairs 2052.

Le disque des jours 2053 est en permanence en partie en regard du guichet 207, et la plupart du temps avec une indication de sa graduation 2063 entièrement en regard du guichet 207. Cependant, lorsque le poussoir de commande 208 n'est pas actionné, le disque des jours 2053 n'est pas ou pas entièrement visible au travers du guichet 207 car il est recouvert au moins en partie par l'un des disques des impairs 2051 ou des pairs 2052.

Lorsqu'il le souhaite, un utilisateur peut actionner le poussoir de commande 208 de manière à écarter ponctuellement les bascules 2011, 2012 l'une de l'autre afin de rendre lisible une indication de la graduation 2063 du jour de la semaine portée par le disque d'affichage des jours 2053, à travers le guichet 207.

Lors du fonctionnement de base du mécanisme d'affichage 2, les bascules des impairs 2011 et des pairs 2012 sont solidaires en rotation l'une de l'autre, leurs protubérances 2151, 2152 étant maintenues en appui l'une contre l'autre sous l'effet du ressort 209. Elles sont entraînées simultanément en mouvements de rotation alternatifs, c'est-à-dire qu'elles décrivent des mouvements de rotation alternativement dans le sens horaire puis dans le sens antihoraire, autour de leur axe de rotation A3, par le biais d'un mécanisme d'entraînement relié cinématiquement à un rouage de finissage d'un mouvement horloger (non représenté).

Dans l'exemple illustré, le mécanisme d'entraînement comprend, entre autres, un pignon d'entraînement 211 denté, une roue d'entraînement 212 dentée, un pignon de liaison 213 denté et un ressort spiral 214. Le pignon d'entraînement 211 est solidaire en rotation de la bascule des pairs 2012. Il engrène avec la roue d'entraînement 212 elle-même entraînée en rotation par le pignon de liaison 213 auquel elle est reliée élastiquement par le biais du ressort spiral 214. Le pignon de liaison 213 est quant à lui relié au rouage de finissage du mouvement horloger dans lequel est intégré le mécanisme d'affichage 2 de manière à effectuer des mouvements de rotation alternatifs. De tels mouvements du pignon de liaison 213 peuvent par exemple être obtenus au moyen d'une roue meneuse effectuant un tour chaque 48 heures, cette roue appartenant au rouage de finissage ou étant reliée cinématiquement au rouage de finissage et portant un téton excentré, et d'un râteau denté pivotant comportant une ouverture oblongue. Dans ce cas, le téton excentré traverse ladite ouverture oblongue de sorte à entraîner le râteau en mouvements de rotation alternatifs autour d'un axe de rotation qui lui est propre, la denture dudit râteau engrenant avec celle du pignon de liaison 213 pour lui transmettre ses mouvements de rotation alternatifs. L'amplitude des mouvements de rotation alternée du râteau denté est constante et identique dans le sens horaire et antihoraire ; elle dépend notamment du rayon séparant le téton excentré du centre de rotation de la roue meneuse et de la position de l'ouverture oblongue sur le râteau.

En fonctionnement de base du mécanisme d'affichage 2, le pignon de liaison 213 et la roue d'entraînement 212 sont rendus solidaires en rotation l'un de l'autre par le ressort 214.

Il s'écoule typiquement 24 heures entre deux changements consécutifs du sens de rotation du râteau et donc de la bascule des pairs 2012.

Comme indiqué précédemment, en fonctionnement de base, les bascules des impairs 2011 et des pairs sont solidaires en rotation l'une de l'autre et pivotent ensemble. Dans l'exemple illustré, le pignon d'entrainement 211 est solidaire de la bascule des pairs 2012 et la bascule des impairs 2011 suit les mouvements de cette dernière grâce à l'action du ressort 209. En variante, le pignon d'entrainement 211 pourrait être solidaire en rotation de la bascule des impairs 2011 plutôt que de la bascule des pairs 2012. Ainsi, en fonctionnement de base, ce serait la bascule des pairs 2012 qui suivrait les mouvements de la bascule des impairs 2011.

Il existe deux positions prédéterminées ou positions de lecture de l'ensemble des bascules 2011, 2012 par rapport à la platine 200 dans lesquelles une indication de quantième peut être entièrement lisible à travers le guichet 207. Ces deux positions correspondent aux deux positions extrêmes que prennent les bascules 2011, 2012 lors du fonctionnement de base du mécanisme d'affichage 2. Elles définissent le débattement angulaire des bascules 2011, 2012. Dans cet exemple, il est de 40° environ. Ces positions extrêmes sont atteintes à chaque alternance du sens de rotation des bascules 2011, 2012 lorsque le poussoir de commande 208 n'est pas actionné. Les figures 4a et 4h illustrent une première de ces positions, la figure 4d illustre une seconde de ces positions.

Dans une première desdites positions de lecture, la lecture se fait sur le disque des pairs 2052 et dans la seconde desdites positions de lecture, la lecture se fait sur le disque des impairs 2051.

La rotation de chacun des disques 2051, 2052 par rapport à l'ensemble des bascules 2011, 2012 se produit sous l'effet de la coopération des butées d'entraînement 2031a, 2041a, 2032a, 2042a avec les dents de la roue 2021, 2022 correspondante, lors des mouvements de rotation des bascules 2011, 2012.

Le disque des impairs 2051 comprend seize secteurs angulaires 2101 d'angle β = 22,5° (360 divisé par 16), comme illustré à la figure 3. Il comporte seize divisions, chacune de ces seize divisions correspondant à une portion du disque 2051 définie par un secteur angulaire. Dans l'exemple illustré, chacune de ces seize divisions comporte une indication de la graduation 2061. Les indications des nombres impairs sur le disque des impairs 2051 sont disposées selon l'ordre croissant dans le sens inverse du sens de rotation de la roue des impairs 2021 c'est-à-dire dans le sens antihoraire sur le disque des impairs 2051, l'indication « set » étant intercalée entre les indications « 1 » et « 29 ».

Le disque des pairs 2052 comprend également seize secteurs angulaires 2102 d'angle β = 22,5°, comme illustré à la figure 3. Il comporte seize divisions, chacune de ces seize divisions correspondant à une portion du disque des pairs 2052 définie par un secteur angulaire. Dans l'exemple illustré, chacune de ces seize divisions comporte une indication de la graduation 2062. Les indications des nombres pairs 2062 sur le disque des pairs 2052 sont disposées selon l'ordre croissant dans le sens inverse du sens de rotation de la roue des pairs 2021 c'est-à-dire dans le sens horaire sur le disque des pairs 2052.

Les roues des pairs 2022 et des impairs 2021 du mécanisme d'affichage 2 coopèrent avec les butées d'entraînement 2032a, 2042a, 2031a, 2041a et de blocage 2032b, 2042b, 2031b, 2041b des pairs et des impairs lors des mouvements de va-et-vient des bascules 2012, 2011. Cela entraîne la rotation desdites roues 2021, 2022 ainsi que des disques 2051, 2052 qu'elles portent en rotation dans le sens horaire pour la roue des impairs 2021 et dans le sens antihoraire pour la roue des pairs 2022, la lecture du quantième se faisant au travers du guichet 207 alternativement sur le disque des impairs 2051 et sur le disque des pairs 2052.

Dans la partie qui suit de la description, nous allons décrire en détails le fonctionnement de base du mécanisme d'affichage 2, pendant une période de 48h en référence aux figures 4a à 4h.

Pour des raisons de lisibilité, dans la mesure où ni le poussoir de commande 208, ni le disque des jours 2053 n'interviennent dans le fonctionnement de base du mécanisme 2, celui-ci est représenté sans ces organes. La roue d'entraînement 212, le pignon de liaison 213 et le ressort spiral 214 du mécanisme d'entraînement des bascules ne sont également pas représentés dans ces figures.

Pour faciliter la compréhension, nous appellerons dent n°X la dent de la roue dentée concernée (des impairs 2021 ou des pairs 2022) pointant en direction de l'indication d'une graduation portant le n°X dans chacune des configurations illustrées.

A la figure 4a, le mécanisme d'affichage 2 affiche, à travers le guichet 207, le quantième du mois « 2 » situé sur le disque des pairs 2052, l'indication « 2 » est entièrement lisible à travers le guichet 207. L'ensemble des bascules 2011, 2012 est dans une première des deux positions de lecture. Il vient de terminer sa rotation dans le sens antihoraire et s'apprête à entamer sa rotation dans le sens horaire. La dent n°21 de la roue des impairs 2021 a son flanc arrière en contact avec la butée d'entraînement inférieure des impairs 2041a et sa dent n°27 a son flanc avant en butée contre la butée inférieure de blocage des impairs 2041b. De même, la dent n°31 de la roue des pairs 2022 a son flanc arrière en contact avec la butée d'entraînement supérieure des pairs 2032a et sa dent n°6 a son flanc avant en butée contre la butée supérieure de blocage des pairs 2032b.

L'ensemble des bascules 2011, 2012 amorce sa rotation dans le sens horaire, autour de l'axe de rotation A3. La position de la butée inférieure de blocage des impairs 2041b ainsi que la forme des dents de la roue des impairs 2021 et en particulier la forme de leur flanc avant sont telles que la rotation de l'ensemble des bascules 2011, 2012 dans le sens horaire, à partir de cette position, peut se faire avec très peu voire sans rotation de la roue 2021 portant le disque des impairs 2051 par rapport à l'ensemble des bascules 2011, 2012. La roue des impairs 2021 est sensiblement immobile par rapport à l'ensemble des bascules 2011, 2012 pendant toute sa rotation entre l'état représenté à la figure 4a et l'état représenté à la figure 4b.

De même, la position de la butée supérieure de blocage des pairs 2032b ainsi que la forme des dents de la roue des pairs 2022 et en particulier la forme de leur flanc avant, sont telles que la rotation de l'ensemble des bascules 2011, 2012 dans le sens horaire, à partir de la position représentée à la figure 4a, peut se faire avec très peu voire sans rotation de la roue 2022 portant le disque des pairs 2052 par rapport à l'ensemble des bascules 2011, 2012. La roue des pairs 2022 est sensiblement immobile par rapport aux bascules 2011, 2012 pendant toute leur rotation entre l'état représenté à la figure 4a et l'état représenté à la figure 4c.

Comme indiqué précédemment, chacune des dents d'une roue donnée 2021, 2022 comprend un flanc avant s'étendant radialement par rapport au centre de ladite roue dentée 2021, 2022 et un flanc arrière formant un angle aigu avec le flanc avant. Une telle forme pour le flanc avant peut entraîner une légère rotation de chacune desdites roues 2021, 2022 par rapport aux bascules 2011, 2012 lors de leur rotation. Il ne s'agit que de mouvements parasites. Par exemple, un flanc avant de forme arquée pourrait limiter voire annuler complètement ces mouvements parasites.

A la figure 4b, on peut voir que, en raison de la rotation de l'ensemble des bascules 2011, 2012 dans le sens horaire, l'indication « 2 » n'est plus lisible à travers le guichet 207. Cette figure 4b illustre le moment où le flanc arrière de la dent n°1 de la roue des impairs 2021 entre en contact avec la butée d'entraînement supérieure des impairs 2031a.

Comme les bascules 2011, 2012 continuent leur rotation dans le sens horaire après ce contact, le flanc arrière de la dent n°1 en contact avec ladite butée d'entraînement supérieure des impairs 2031a frotte contre cette butée ce qui entraîne la rotation de la roue des impairs 2021 dans le sens horaire relativement aux bascules 2011, 2012 en vainquant la force de frottement entre la roue des impairs 2021 et la bascule des impairs 2011. La figure 4c correspond à un arrêt sur image pendant cette rotation.

Environ au même moment que celui où la butée d'entraînement supérieure des impairs 2031a se retrouve contre le fond de la denture de la roue des impairs 2021, le flanc avant de la dent n°7 de la roue des impairs 2021 vient en contact avec la butée supérieure de blocage des impairs 2031b. Cela empêche la poursuite de la rotation de la roue des impairs 2021 par rapport à l'ensemble des bascules 2011, 2012. Cette configuration est illustrée à la figure 4d.

Pendant que le flanc arrière de la dent n°1 frotte contre la butée d'entraînement supérieure des impairs 2031a, le flanc arrière de la dent n°22 de la roue des pairs 2022 entre en contact avec la butée d'entraînement inférieure des pairs 2042a. Cet état correspond à l'état représenté à la figure 4c.

Comme l'ensemble des bascules 2011, 2012 continue sa rotation dans le sens horaire après ce contact, le flanc arrière de la dent n°22 en contact avec ladite butée d'entraînement inférieure des pairs 2042a frotte contre cette butée ce qui entraîne la rotation de la roue des pairs 2022 dans le sens antihoraire relativement aux bascules 2011, 2012 en vainquant la force de frottement entre la roue des pairs 2022 et la bascule des pairs 2012.

Environ au même moment que celui où la butée d'entraînement inférieure des pairs 2042a se retrouve contre le fond de la denture de la roue des pairs 2022, le flanc avant de la dent n°28 de la roue des pairs 2022 vient en contact avec la butée inférieure de blocage des pairs 2042b. Cela empêche la poursuite de la rotation de la roue des pairs 2022 par rapport à l'ensemble des bascules 2011, 2012. Cette configuration est illustrée à la figure 4d

A ce stade (figure 4d), le mécanisme 2 affiche le quantième du mois « 3 » situé sur le disque d'affichage des impairs, l'indication « 3 » de la graduation 2061 est entièrement lisible à travers le guichet 207. L'ensemble des bascules 2011, 2012 se trouve dans la seconde des deux positions de lecture. Il vient de terminer sa rotation dans le sens horaire et s'apprête à entamer sa rotation dans le sens antihoraire.

Ensuite, l'ensemble des bascules 2011, 2012 amorce sa rotation dans le sens antihoraire. Comme lors de l'amorce de la rotation de l'ensemble des bascules 2011, 2012 dans le sens horaire, l'amorce de sa rotation dans le sens antihoraire peut se faire, à partir de cette position, avec très peu voire sans rotation des roues dentées des impairs 2021 et des pairs 2022 par rapport aux bascules 2011, 2012, le flanc avant de chacune des dents n°7 et n°28 respectivement en contact avec la butée supérieure de blocage des impairs 2031b et la butée inférieure de blocage des pairs 2042b se déplaçant le long de ces butées.

Par analogie à ce qui a été décrit précédemment, en modifiant la forme des flancs avant des roues 2021, 2022, par exemple en les réalisant de forme arquée, il est possible de limiter voire d'annuler complètement les mouvements de rotation des roues 2021, 2022 par rapport aux bascules 2011, 2012 à l'amorce d'une phase de rotation de ces dernières.

Ainsi, la roue des pairs 2022 est sensiblement immobile par rapport à l'ensemble des bascules 2011, 2012 pendant la rotation de cet ensemble entre l'état représenté à la figure 4d et l'état représenté à la figure 4e. A la figure 4e, on peut voir que, en raison de la rotation des bascules 2011, 2012, l'indication « 3 » de la graduation 2061 n'est plus lisible à travers le guichet 207.

La figure 4e illustre le moment où le flanc arrière de la dent n°2 de la roue des pairs 2022 entre en contact avec la butée d'entraînement supérieure des pairs 2032a.

Comme l'ensemble des bascules 2011, 2012 continue sa rotation dans le sens antihoraire après ce contact, le flanc arrière de la dent n°2 frotte contre ladite butée d'entraînement supérieure des pairs 2032a ce qui entraîne la rotation de la roue des pairs 2022 dans le sens antihoraire relativement à l'ensemble des bascules 2011, 2012 en vainquant la force de frottement entre la roue des pairs 2022 et la bascule des pairs 2012. Les figures 4f et 4g correspondent à des arrêts sur image successifs pendant cette rotation.

Environ au même moment que celui où la butée d'entraînement supérieure des pairs 2032a se retrouve contre le fond de la denture de la roue des pairs 2022, le flanc avant de la dent n°8 de la roue des pairs vient en contact avec la butée supérieure de blocage des pairs 2032b. Cela empêche la poursuite de la rotation de la roue des pairs 2022 par rapport aux bascules 2011, 2012. Cette configuration est illustrée à la figure 4h.

Pendant que le flanc arrière de la dent n°2 frotte contre la butée d'entraînement supérieure des pairs 2032a, le flanc arrière de la dent n°23 de la roue des impairs 2021 entre en contact avec la butée d'entraînement inférieure des impairs 2041a. Cet état correspond à l'état représenté à la figure 4f. Comme l'ensemble des bascules 2011, 2012 continue sa rotation dans le sens antihoraire après ce contact, le flanc arrière de la dent n°23 frotte contre ladite butée d'entraînement inférieure des impairs 2041a ce qui entraîne la rotation de la roue des impairs 2021 dans le sens horaire relativement à l'ensemble des bascules 2011, 2012 en vainquant la force de frottement entre la roue des impairs 2021 et la bascule des impairs 2011. La figure 4g correspond à un arrêt sur image pendant cette rotation.

Environ au même moment que celui où la butée d'entraînement inférieure des impairs 2041a se retrouve contre le fond de la denture de la roue des impairs 2021, le flanc avant de la dent n°29 de la roue des impairs 2021 vient en contact avec la butée inférieure de blocage des impairs 2041b. Cela empêche la poursuite de la rotation de la roue des impairs 2021 par rapport à l'ensemble des bascules 2011, 2012. Cette configuration est illustrée à la figure 4h.

A ce stade (figure 4h), le mécanisme d'affichage 2 affiche le quantième du mois « 4 » situé sur le disque d'affichage des pairs 2052, l'indication « 4 » est entièrement lisible à travers le guichet 207. L'ensemble des bascules 2011, 2012 se trouve à nouveau dans la première des deux positions de lecture. Il vient de terminer sa rotation dans le sens antihoraire et s'apprête à entamer sa rotation dans le sens horaire.

Cette configuration, illustrée à la figure 4h est quasiment identique à celle illustrée à la figure 4a et correspond à la même position de lecture de l'ensemble des bascules 2011, 2012 que l'on a défini comme la première position de lecture. Les étapes décrites ci-dessus se répètent alors pour passer de l'affichage du quantième 4 au quantième « 5 » puis au quantième « 6 » et ainsi de suite en décalant les numéros des dents de deux unités à chaque aller-retour de l'ensemble des bascules 2011, 2012.

Après le quantième « 30 » du mois, le mécanisme d'affichage 2 est agencé pour indiquer « set » dans le guichet 207. Cela permet d'alerter l'utilisateur sur le fait qu'une action de sa part est requise. En effet, si le mois est un mois de trente-et-un jours, l'utilisateur pourra manuellement faire tourner les disques 2051, 2052 par le biais d'une tige d'actionnement entraînant l'ensemble des bascules 2011, 2012 en mouvement jusqu'à ce que l'indication portant le nombre « 31 » de la graduation 2062 soit entièrement lisible à travers le guichet 207. Si le mois est un mois de trente jours, l'utilisateur pourra manuellement faire tourner d'avantage les disques 2051, 2052 pour que l'indication portant le chiffre « 1 » de la graduation 2061 soit entièrement lisible à travers le guichet 207.

L'agencement du mécanisme d'affichage 2 selon l'invention est tel qu'à chaque fois que l'ensemble des bascules 2011, 2012 passe d'une position de lecture à l'autre, chacune des roues 2021, 2022 effectue un déplacement d'un angle β/2, correspondant à un demi secteur angulaire 2101, 2102 d'angle β du disque 2051, 2052 qu'elle porte, par rapport aux bascules 2011, 2012. Chacune des roues 2021, 2022 effectue donc à chaque aller-retour un déplacement d'un angle égal à β correspondant à un secteur angulaire 2101, 2102 du disque d'affichage correspondant 2051, 2052.

Chacune des roues 2021, 2022 est conçue de sorte que l'angle β définit par un secteur angulaire 2101, 2012 corresponde à un pas de la roue considérée. Pour ce faire, la roue 2021 du mécanisme 2 comprend typiquement seize dents séparées par un fond dont la longueur est la même que celle de la dent au niveau du cercle de pied. La roue 2021 correspond à une roue à trente-deux dents identiques en forme de dents de scie dont une dent sur deux a été supprimée.

Ainsi, entre deux changements consécutifs du sens de rotation de l'ensemble des bascules 2011, 2012, la coopération entre une des butées d'entraînement 2031a, 2041a, et le flanc avant de la dent qui lui fait face entraîne une rotation d'un angle β/2 correspondant au passage d'une dent donc à un demi-pas. De même, entre deux changements consécutifs du sens de rotation de l'ensemble des bascules 2011, 2012, la coopération entre une des butées d'entraînement 2032a, 2042a, et le flanc avant de la dent qui lui fait face entraîne une rotation d'un angle β/2 correspondant au passage d'une dent donc à un demi-pas. Comme la lecture du quantième se fait alternativement sur l'un puis sur l'autre des deux disques 2051, 2052, une rotation d'un demi-pas de chacune des roues 2021, 2022 entre deux changements consécutifs du sens de rotation de l'ensemble des bascules 2011, 2012 convient.

Un des intérêts du mécanisme d'affichage 2 selon l'invention est qu'il permet, à la demande de l'utilisateur, l'écartement des bascules 2011, 2012 et des disques d'affichage des pairs 2052 et des impairs 2051 qu'elles portent pour rendre le disque d'affichage des jours 2053 visible à travers le guichet 207. Ce disque des jours 2053 est entraîné en rotation à un rythme d'un septième de tour par jour. Il est typiquement fixé sur une étoile de sept dents, par exemple collé, chassé, brasé ou vissé dessus, cette dernière étant reliée cinématiquement au rouage de finissage du mouvement horloger pour pivoter d'un septième de tour par jour.

Les figures 5a à 5f illustrent comment le poussoir de commande 208 permet l'écartement des disques des impairs 2051 et des pairs 2052 pour afficher une indication de la graduation 2063 du disque des jours 2053.

Le poussoir de commande 208 comprend typiquement une structure en forme de T, la tête du T étant destinée à venir pousser les goupilles 2161, 2162 portées par les butées de bascule 2151, 2152 des bascules 2011, 2012 pour écarter les disques de quantième 2051, 2052.

Dans la figure 5a, les deux bascules 2011, 2012 sont dans une position de repos, le poussoir de commande 208 n'exerce aucune force sur l'une ou l'autre des bascules 2011, 2012. Dans cette position, ce sont le ressort 209 qui relie les deux bascules 2011, 2012 ainsi que les protubérances 2151, 2152 qui limitent le rapprochement de ces deux bascules qui, à eux seuls, définissent l'angle qu'elles forment entre elles.

Lorsque l'utilisateur souhaite afficher ponctuellement le jour de la semaine plutôt que le quantième du mois à travers le guichet 207, il actionne le poussoir de commande 208 dont une extrémité est typiquement accessible depuis l'extérieur de la pièce d'horlogerie dans laquelle le mécanisme d'affichage 2 est intégré. Cela provoque la translation du poussoir de commande 208 vers l'axe de rotation A3.

A la figure 5b, la tête du poussoir de commande 208 entre en contact avec la goupille 2161 de la bascule 2011 des impairs. Elle continue son chemin et commence à pousser la bascule 2011 des impairs ce qui provoque son pivotement (le chiffre 1 n'est plus aligné devant l'indication « DIM », il sort du guichet 207) ainsi que le pivotement de la bascule 2012 qui est également entraînée sous l'effet du ressort 209, comme illustré à la figure 5c. La tête du poussoir de commande 208 vient ensuite également en butée contre la goupille 2162 de la bascule 2012 des pairs, comme illustré à la figure 5d.

A partir de ce moment, au fur et à mesure que l'utilisateur pousse le poussoir de commande 208 celui-ci poursuit son chemin et se rapproche du centre de rotation A3 en écartant les deux bascules 2011, 2012 l'une de l'autre contre la force de rappel du ressort 209.

Le mécanisme d'affichage 2 passe alors par un état illustré à la figure 5e puis arrive à une position extrême illustrée à la figure 5f. Dans cette position extrême, lorsque la position relative du disque des jours 2053 par rapport au guichet 207 le permet, une indication de la graduation 2063 correspondant au jour de la semaine, ici « DIM » (dimanche), est entièrement lisible à travers le guichet 207. En poussant le poussoir de commande 208, l'utilisateur a ainsi changé le disque dont les informations sont lisibles à travers le guichet 207. Notons que cette position extrême est définie pour éviter que le poussoir ne provoque la rotation des disques par rapport aux bascules.

Lorsque les bascules 2011, 2012 s'écartent l'une de l'autre sous l'effet du poussoir de commande 208, cela entraîne la rotation du pignon d'entraînement 211 dans le sens horaire et donc de la roue d'entraînement 212 dans le sens antihoraire. La position du pignon de liaison 213 étant quant à elle imposée par le rouage de finissage, celui-ci ne peut pas suivre les mouvements de la roue d'entraînement 212. Le ressort spiral 214 va donc se déformer pour permettre des rotations dissociées de la roue d'entraînement 212 et du pignon de liaison 213.

Le mécanisme d'affichage 2 est typiquement conçu de sorte que, lorsque l'utilisateur relâche le poussoir de commande 208, celui-ci revienne dans sa position initiale, par exemple sous l'effet d'un ressort de rappel (non illustré). Le poussoir de commande 208 n'exerce alors plus de force sur les goupilles 2161, 2162 et les bascules 2011, 2012 reprennent leur position angulaire de repos sous l'effet de la force de rappel du ressort 209 qui les relie. Les protubérances 2151, 2152 viennent donc à nouveau en butée l'une contre l'autre.

En outre, les roues des impairs 2011 et des pairs 2012 reprennent les positions qu'elles auraient occupées si le poussoir de commande 208 n'avait pas été actionné. En effet, si les positions du pignon 211 et de la roue 212 d'entraînement ont été impactées par l'actionnement du poussoir de commande 208, le pignon de liaison 213 a, quant à lui, continué à suivre les mouvements imposés par le rouage de finissage, il retransmet donc ces mouvements aux bascules 2011, 2012 grâce au ressort spiral 214 pour les repositionner correctement lorsque le poussoir de commande 208 est relâché.

Lorsque le poussoir de commande 208 est enfoncé au maximum, l'écartement des bascules 2011, 2012 doit être suffisant pour que les disques d'affichage des impairs 2051, et des pairs 2052 sortent du champ visible au travers du guichet 207.

L'affichage de quantième du mécanisme d'affichage 2 décrit fonctionne de façon traînante mais il pourrait également fonctionner de manière instantanée. Cela pourrait par exemple être obtenu avec un mécanisme proche du mécanisme traînant décrit précédemment mais dans lequel ladite roue meneuse effectuerait un demi-tour chaque 24h, de manière instantanée. Pour cela, cette roue meneuse pourrait par exemple être reliée par un engrenage à une roue effectuant instantanément un pas chaque 24h sous l'effet d'un doigt porté par une bascule portant un palpeur, ledit palpeur étant maintenu en appui contre un colimaçon et chutant brutalement chaque 24h.

Dans des variantes, le poussoir de commande 208 pourrait facilement être remplacé par tout autre moyen de commande convenable.

En outre, il est clair que le mécanisme d'entraînement des bascules 2011, 2012 pourrait être différent de celui présenté en référence aux figures 3 à 5f.

Le bâti 200, le guichet 207, l'ensemble des bascules 2011, 2012 ainsi que les disques 2051, 2052 et les roues dentées 2021, 2022 qu'elles portent, le mécanisme d'entraînement entraînant en mouvements de rotation alternatifs ces bascules et les butées d'entraînement 2031a, 2041a, 2032a, 2042a du mécanisme d'affichage 2 selon le second mode de réalisation de l'invention constituent à eux seuls un mécanisme selon l'invention. En effet, indépendamment de l'activation du poussoir de commande 208 par un utilisateur et donc de l'écartement des disques des impairs et des pairs, typiquement en fonctionnement de base, ceux-ci permettent d'afficher les indications des disques des impairs 2051 et des pairs 2012 alternativement au travers du guichet 207. Un mécanisme comprenant uniquement ces éléments est également un mode de réalisation préféré de l'invention dans lequel le changement du disque dont les indications sont visibles à travers le guichet se fait de manière spontanée, indépendamment d'une action volontaire d'un utilisateur. Dans un tel mécanisme, les première 2011 et seconde 2012 bascules pourraient être solidaires en rotation l'une de l'autre en permanence. Elles pourraient être remplacées par une seule bascule rigide à deux bras, sans protubérances 2151, 2152 ni ressort 209. Le ressort spiral 214 du mécanisme d'entraînement pourrait également être supprimé.

En référence aux figures 6 et 7, un mécanisme d'affichage 3 selon un troisième mode de réalisation de l'invention comprend une platine 300, un pignon d'entraînement 303 comprenant vingt dents pivoté sur cette platine et un support 301 sur lequel sont pivotés un disque d'affichage de quantième 3051 solidaire d'une bague de quantième 3021 comprenant trois-cent dix dents, un disque d'affichage des jours 3052 solidaire d'une bague des jours 3022 comprenant cent quarante dents, un mobile d'entraînement de quantième 3041 et un mobile d'entraînement des jours 3042.

Le mécanisme d'affichage 3 comprend également une roue de correction 308 et un moyen de commande.

Un tel mécanisme d'affichage 3 est typiquement intégré dans un mouvement horloger par exemple d'une pièce d'horlogerie telle qu'une montre de poche, une montre bracelet, une pendule ou une pendulette.

Le disque de quantième 3051 est typiquement un disque annulaire. Il comporte une graduation 3061 comprenant trente-et-une indications correspondant aux quantièmes des mois allant de 1 à 31, ces indications étant uniformément réparties sur une circonférence de sa surface supérieure et destinées à être lues au travers d'un guichet 307 dont la position est fixe par rapport à la platine 300. Le guichet 307 est typiquement réalisé dans un cadran positionné au-dessus des disques d'affichage 3051, 3052. Dans les figures 6 et 8a à 10, le cadran n'est pas représenté mais la position du guichet 307 est matérialisée.

Le disque des jours 3052 est typiquement un disque annulaire. Il comporte une graduation 3062 comprenant quatorze indications correspondant à deux séries des sept jours de la semaine, ces indications étant uniformément réparties sur une circonférence de sa surface supérieure et destinées à être lues au travers du guichet 307.

Comme illustré aux figures 6 à 10, les disques de quantième 3051 et des jours 3052 sont concentriques. Le disque des jours possède un diamètre inférieur au diamètre du disque de quantième et est agencé à l'intérieur de ce dernier. Les disques des jours et de quantième sont donc dans un même plan, typiquement parallèle à la platine 300.

Le mécanisme d'affichage 3 permet, sur commande d'un utilisateur, de changer manuellement le disque 3051, 3052 dont les informations sont lisibles à travers le guichet 307. Le support 301 et les mobiles d'entraînement 3041, 3042, les disques d'affichage 3051, 3052 et les bagues dentées 3021, 3022 qu'il porte sont destinés à pivoter autour d'un axe de rotation A7, confondu avec l'axe de rotation du pignon d'entraînement 303, entre deux positions extrêmes, changeant ainsi l'indication lisible à travers le guichet 307. De cette façon, il peut faire apparaître alternativement le jour ou la date.

Pour entraîner le support 301 en rotation, l'utilisateur peut agir sur un moyen d'actionnement (non représenté) qui commande un mécanisme d'actionnement que comprend le mécanisme d'affichage 3. Ce mécanisme d'actionnement comprend une bascule d'actionnement 309, des premier 310 et second 312 mobiles et un sautoir 311, pivoté dans le bâti 300.

Le premier mobile 310 comprend une étoile de sept dents 310a et une roue d'actionnement à soixante-dix dents 310b coaxiales et solidaires en rotation l'une de l'autre. Il est positionné par le sautoir 311 dont le bec est maintenu en appui contre la denture de l'étoile 310a par un ressort (également non représenté).

Le second mobile 312 comprend quant à lui un pignon à vingt dents 312a coaxial d'axe A10 et solidaire en rotation d'une planche circulaire 312b portant un téton excentré 312c.

En référence aux figures 6 et 8a à 8c, l'actionnement du moyen de d'actionnement provoque le pivotement de la bascule 309 dans le sens antihoraire. Le couple exercé par la bascule 309 sur l'étoile 310a entraîne le soulèvement du sautoir 311 qui laisse passer une dent de l'étoile 310a puis la repositionne. Ainsi, l'actionnement du moyen d'actionnement provoque le pivotement d'un pas de l'étoile 310a et de dix pas de la roue d'actionnement 310b dans le sens horaire. La roue d'actionnement 310b engrenant avec le pignon 312a du second mobile 312, cela provoque la rotation d'un demi-tour du second mobile 312 et de son téton 312c autour de l'axe A10.

Le support 301 comprend une fente oblongue 301a dans laquelle coulisse le téton 312c du second mobile 312. Ce support 301 est également guidé en rotation autour de l'axe A7. Il est typiquement apte à pivoter autour de l'axe A7 lors des déplacements du téton 312c dans la fente oblongue 301a, de sorte qu'il ne pivote que lors de la rotation du second mobile 312, c'est-à-dire lorsque le moyen d'actionnement est actionné. Ainsi, à chaque action de l'utilisateur sur la bascule 309 via le moyen d'actionnement, le support 301 ainsi que les mobiles d'entraînement 3041, 3042, disques d'affichage 3051, 3052 et bagues dentées 3021, 3022 qu'il porte pivotent autour de l'axe A7 dans un sens puis dans l'autre entre deux positions extrêmes.

La première de ces positions extrêmes correspond à la position illustrée notamment à la figure 8a. Dans cette première position extrême, une partie du disque de quantième 3051 se trouve en regard du guichet 307 de sorte qu'une des indications de la graduation 3061 correspondant à un numéro de quantième, typiquement l'indication « 1 », puisse être entièrement lisible à travers ce guichet 307. Cette première position extrême du support 301 correspond à une « position de lecture du disque de quantième ».

La seconde de ces positions extrêmes correspond à la position illustrée notamment à la figure 8c. Dans cette seconde position extrême, une partie du disque des jours 3052 se trouve en regard du guichet 307 de sorte qu'une des indications de la graduation 3062 correspondant à un jour de la semaine puisse être entièrement lisible à travers ce guichet 307, typiquement l'indication LUN. Cette seconde position extrême du support 301 correspond à une « position de lecture du disque des jours ».

La figure 8b illustre une des configurations dans laquelle se retrouve le mécanisme d'affichage 3 lors du basculement du support 301 entre ses deux positions de lecture.

Les axes de rotation des différents organes du mécanisme d'actionnement sont quant à eux fixes par rapport à la platine 300 lors du passage d'une position de lecture à une autre.

L'ensemble comprenant le mécanisme d'actionnement et le moyen d'actionnement constitue un « moyen de commande » du mécanisme 3.

Le mécanisme d'affichage 3 est conçu pour que, quelle que soit la position de lecture dans laquelle il se trouve, chaque jour, typiquement de manière instantanée à minuit, le disque de quantième 3051 effectue un trente-et-unième de tour dans le sens horaire et le disque d'affichage des jours 3052 effectue un quatorzième de tour dans le sens antihoraire autour d'un axe de rotation A6 commun fixe par rapport au support 301 et correspondant au centre commun des disques de quantième 3051 et des jours 3052 considérés en vue de dessus. Cet axe A6 étant fixe par rapport au support 301 il est évidemment mobile par rapport à la platine 300 lorsque l'utilisateur agit sur le moyen d'actionnement pour changer la position de lecture.

Le pignon d'entraînement 303 est relié cinématiquement au rouage de finissage (non illustré) du mouvement horloger dans lequel le mécanisme d'affichage 3 est intégré de sorte à effectuer de manière instantanée un demi-tour dans le sens antihoraire (en vue de dessus) chaque jour à minuit, comme illustré aux figures 9a à 9c. Le reste du temps, le pignon 303 est immobile par rapport à la platine 300.

Lorsqu'il pivote, le pignon d'entraînement 303 entraîne simultanément en rotation les mobiles d'entraînement de quantième 3041 et des jours 3042 qui entraînent à leur tour en rotation les disques d'affichage de quantième 3051 et des jours 3052 via leurs bagues dentées 3021, 3022.

Le fonctionnement de ce mécanisme 3 est décrit plus en détails dans la partie qui suit.

Pour commencer, le mobile d'entraînement des quantièmes 3041 comprend une roue inférieure de quantième 3041a, une roue supérieure de quantième 3041b et une étoile 3041c coaxiales d'axe A8 ainsi qu'un sautoir 3041d (embarqué) fixé à la roue supérieure de quantième 3041b et positionnant cette dernière par rapport à l'étoile 3041c. L'étoile 3041c de ce mobile 3041 comprend huit dents et est solidaire de la roue inférieure de quantième 3041a qui comprend quatre-vingt dents. La roue supérieure 3041b est identique à la roue inférieure 3041a et comprend donc également quatre-vingt dents. Elle est libre en rotation par rapport à la roue inférieure 3041a et engrène typiquement avec la denture de la bague des quantièmes 3021.

Le mobile d'entraînement des jours 3042 est, quant à lui, identique au mobile d'entraînement des quantièmes 3041, il comprend une roue inférieure de quantième 3042a, une roue supérieure de quantième 3042b et une étoile 3042c coaxiales d'axe A9 ainsi qu'un sautoir 3042d (embarqué) fixé à la roue supérieure de quantième 3042b et positionnant cette dernière par rapport à l'étoile 3042c. L'étoile 3042c de ce mobile 3042 comprend huit dents et est solidaire de la roue inférieure de quantième 3042b qui comprend quatre-vingt dents. La roue supérieure 3042b est identique à la roue inférieure 3042a et comprend donc également quatre-vingt dents. Elle est libre en rotation par rapport à la roue inférieure 3042a et engrène avec la denture de la bague des jours 3022.

Enfin, le pignon d'entraînement 303 engrène simultanément avec les roues inférieures 3041a, 3042a des mobiles d'affichage 3041, 3042, respectivement.

En référence aux figures 9a à 9c, lorsque le pignon d'entraînement 303 pivote d'un demi-tour (soit dix dents) dans le sens antihoraire, cela entraîne la rotation de la roue inférieure de quantième 3041a et de l'étoile 3041c dont elle est solidaire d'un huitième de tour dans le sens horaire. La position du bec du sautoir 3041d est telle que la rotation de l'étoile 3041c d'un huitième de tour soit un pas dans le sens horaire entraîne la rotation de la roue supérieure 3041b du mobile de quantième 3041 d'un huitième de tour soit dix pas dans le sens horaire. En effet, le sautoir 3041d ne laisse pas passer la dent de l'étoile 3041c qui le pousse et suit les mouvements de cette étoile. La roue supérieure 3041b entraîne alors la bague de quantièmes 3021 en rotation de dix pas dans le sens horaire ce qui correspond à une rotation d'un trente-et-unième de tour du disque d'affichage de quantième 3051 autour de l'axe A6 dans le sens horaire, comme illustré aux figures 9a à 9c.

Le mobile d'entraînement des jours 3042 étant identique au mobile d'entraînement des quantièmes 3041, parallèlement à son effet sur le disque d'affichage de quantième 3051, la rotation du pignon d'entraînement 303 d'un demi-tour dans le sens antihoraire résulte en une rotation de la bague des jours 3022 de dix pas dans le sens antihoraire ce qui correspond à une rotation d'un quatorzième de tour du disque d'affichage des jours 3052 autour de l'axe A6 dans le sens antihoraire, comme illustré aux figures 9a à 9c.

Le pivotement du support 301 d'une position de lecture à une autre se faisant autour de l'axe de rotation A7, qui est également l'axe de rotation du pignon d'entraînement 303, la liaison cinématique reliant le pignon d'entraînement 303 aux disques d'affichages n'est pas modifiée lors de ce pivotement.

Dans la mesure où le pignon d'entraînement 303 est immobile lors de ce pivotement, il entraîne une légère rotation de chacun des disques d'affichage 3051, 3052 par rapport au support 301 autour de l'axe A6. Cette légère rotation est bien sûr prise en compte dans l'agencement des disques d'affichages 3051, 3052 par rapport au guichet 307 de sorte que, quelle que soit la position de lecture du mécanisme d'affichage 3, une indication de quantième 3061 ou une indication des jours 3062 soit entièrement lisible à travers le guichet 307.

Avantageusement, le mécanisme d'affichage 3 permet la correction du quantième du mois et du jour de la semaine de manière indépendante, c'est-à-dire qu'il permet de corriger le quantième sans impacter le jour de la semaine et inversement.

Typiquement, seule l'indication visible dans le guichet 307 est corrigeable. Ainsi, pour effectuer une correction de l'affichage de quantième, l'utilisateur doit placer le mécanisme d'affichage 3 en position de lecture du disque de quantième.

Dans cette position, la roue de correction 308, dont le centre de rotation est fixe par rapport au bâti 300, engrène avec la bague des quantièmes 3021. Ainsi, sa rotation, dans un sens ou dans l'autre, entraîne celle de la bague 3021, ce qui change l'affichage du quantième. La bague 3021 engrenant avec la roue supérieure 3041b du mobile d'entraînement de quantième 3041, celle-ci est également entraînée en rotation lors de la correction du quantième. Cependant, comme l'étoile 3041c est solidaire de la roue inférieure de quantième 3041a qui engrène avec le pignon d'entraînement 303 qui est alors immobile, la rotation de la roue supérieure des quantièmes 3041b n'entraîne pas la rotation de l'étoile 3041c ni de la roue 3041a dont elle est solidaire. En effet, lorsque la roue supérieure des quantièmes 3041b pivote d'un huitième de tour pendant une correction d'un pas du quantième, le sautoir 3041c se lève et laisse passer une dent de l'étoile 3041c. La roue inférieure de quantième 3041a se désindexe donc d'un huitième de tour de la roue supérieure de quantième 3041. Cela est visible à la figure 10 qui illustre le mécanisme 3 pendant la correction du quantième du mois.

Ainsi, le mécanisme d'affichage 3 permet de corriger la date sans corriger le jour.

Lorsque le jour est visible dans le guichet 307, la roue de correction 308 engrène avec la bague des jours 3022 et permet, de la même façon, de corriger le jour sans corriger la date.

La roue de correction 308 est typiquement actionnable depuis l'extérieur de la pièce d'horlogerie dans laquelle est intégré le mécanisme 3, par exemple à l'aide d'une tige dont une extrémité est accessible depuis l'extérieur de ladite pièce d'horlogerie et dont l'autre extrémité porte une roue dentée engrenant lorsque l'utilisateur le souhaite, par exemple dans une position tirée, avec la roue de correction 308.

L'ensemble comprenant l'étoile de huit 3041c et le sautoir 3041d du mobile d'entraînement des quantièmes 3041 assure le positionnement de la roue supérieure 3041b de ce mobile et du disque de quantième 3051 auquel elle est relié par engrenage avec la bague dentée 3021 dans une position angulaire dans laquelle une indication de quantième peut être entièrement visible à travers le guichet 307.

Un choc de faible intensité, c'est-à-dire un choc générant un couple engendrant une faible rotation du disque de quantième 3051, typiquement une rotation d'un angle correspondant à moins de cinq dents de la bague 2021 associée au disque de quantième, n'aurait finalement pas d'incidence. En effet, une telle faible rotation du disque de quantièmes 3051 engendrerait une rotation de la roue supérieure de quantième 3041b qui serait insuffisante pour que le sautoir 3041d qu'elle porte saute une dent de l'étoile de quantième 3041c. Sous l'effet de la force de rappel du ressort du sautoir 3041d, la roue supérieure de quantième 3041b et le disque de quantième 3051 reprendraient la place qu'ils occupaient préalablement au choc.

De même, lors d'une correction du quantième, l'ensemble comprenant l'étoile de huit 3041c et le sautoir 3041d du mobile 3041 permettent d'assurer des déplacements du disque de quantième multiples d'un angle d'un trente-et-unième de tour, pour qu'une indication de la graduation de quantième 3061 soit entièrement lisible à travers le guichet 307.

Un choc violent, c'est-à-dire un choc générant un couple engendrant une forte rotation de la roue supérieure de quantième 3041b, typiquement une rotation d'un angle correspondant à plus de cinq dents de la bague 2021 associée au disque de quantième, pourrait impacter l'affichage. En effet, une forte rotation du disque de quantième 3051 pourrait engendrer une rotation de la roue supérieure de quantième 3041b suffisante pour que le sautoir 3041d qu'elle porte saute une dent de l'étoile de quantième 3041c, auquel cas un changement de l'affichage de quantième se produirait similairement à ce qu'il se passe lors d'une correction volontaire du quantième. Dans un tel cas, bien que le changement soit involontaire, l'indication à afficher reste centrée dans le guichet (pas de désindexation).

Les mobiles d'entraînement de quantième 3041 et des jours 3042 étant identiques, l'ensemble comprenant l'étoile de huit 3042c et le sautoir 3042d du mobile d'entraînement des jours 3042 assure le positionnement de la roue supérieure 3042b de ce mobile et du disque des jours 3052 auquel elle est reliée via la bague des jours 3022 dans une position angulaire dans laquelle une indication de la graduation des jours 3062 peut être entièrement visible à travers le guichet 307.

Le mécanisme d'affichage 3 selon le troisième mode de réalisation de l'invention présente l'avantage de ne pas nécessiter la superposition des disques. Ceci permet de les positionner au plus près sous le cadran pour un meilleur aspect esthétique.

Un tel mécanisme d'affichage 3 pourrait typiquement être utilisé pour la réalisation d'un affichage de grande date avec changement du disque de lecture spontanément chaque jour, par exemple alternativement au bout de douze jours puis au bout de dix-neuf jours, dans le cas d'un disque intérieur portant douze graduations et d'un disque extérieur portant dix-neuf graduations.

En variante, le mobile d'entraînement de quantième 3041 du mécanisme d'affichage 3 selon le troisième mode de réalisation de l'invention pourrait être différent de celui présenté en référence aux figures 6 à 10. Par exemple, l'étoile 3041c pourrait être solidaire de la roue supérieure de quantième 3041b au lieu d'être solidaire de la roue inférieure de quantième 3041a. Dans ce cas, le sautoir 3041d, engagé dans la denture de l'étoile 3041c, serait fixé sur la roue inférieure de quantième 3041a et non sur la roue supérieure de quantième 3041b. Le mobile d'entraînement des jours 3042 pourrait être modifié de la même façon.

Plus généralement, le mécanisme d'affichage 3 illustré aux figures 6 à 10 comprend :
- un pignon d'entraînement 303;
- au moins deux mobiles d'entraînement 3041, 3042, chacun d'eux comprenant une première roue dentée coaxiale et solidaire en rotation d'une étoile et une seconde roue dentée coaxiale de la première roue dentée et portant un sautoir engagé dans la denture de l'étoile ; et
- des premier 3051 et deuxième 3052 disques d'affichage concentriques et coplanaires, respectivement solidaires d'une bague à denture intérieure 3021 et d'une bague à denture extérieure 3022, le deuxième disque 3052 présentant typiquement un diamètre inférieur au premier disque 3051 et étant typiquement agencé à l'intérieur du premier,
le tout étant agencé de sorte que ledit pignon d'entraînement 303 engrène simultanément avec une des première et seconde roues dentées de chacun desdits mobiles 3041, 3042, l'autre roue dentée de chacun de ces mobiles engrenant l'une avec la denture intérieure de la bague 3021 associée audit premier disque d'affichage 3051 et l'autre avec la denture extérieure de la bague 3022 associée audit deuxième disque d'affichage 3052.

On notera que ce mécanisme peut être utilisé comme mécanisme d'entraînement de deux disques simultanément, indépendamment de sa capacité à permettre le changement du disque dont les informations sont lisibles à travers le guichet, c'est-à-dire typiquement sans nécessiter de support mobile tel que le support 301 ni de moyen de commande pour déplacer un tel support.

De préférence, les roues dentées des mobiles d'entraînement qui engrènent respectivement avec les bagues à denture intérieure ou extérieure sont coplanaires. Avantageusement, elles se situent dans le même plan que ces bagues, et dans un espace situé entre ces bagues 3021, 3022.

En référence aux figures 11a et 11b un mécanisme d'affichage 4 selon un quatrième mode de réalisation ne faisant pas partie de l'invention comprend une platine 400, un disque de quantième 4051 et un disque des jours 4052, coaxiaux d'axe A11 fixe par rapport à la platine 400.

Un tel mécanisme 4 est typiquement intégré dans un mouvement horloger par exemple dans une pièce d'horlogerie telle qu'une montre de poche, une montre bracelet, une pendule ou une pendulette.

Le disque de quantième 4051 est typiquement un disque annulaire. Il comporte une graduation 4061 comprenant trente-et-une indications correspondant aux quantièmes des mois allant de 1 à 31, ces indications étant uniformément réparties sur une circonférence de sa surface supérieure et destinées à être lues au travers d'un guichet principal 407 dont la position est fixe par rapport à la platine 400. Sa surface supérieure est donc divisée en trente-et-un secteurs angulaires identiques typiquement d'environ 11,60°, comprenant chacun une indication de la graduation de quantième 4061. Le guichet principal 407 est typiquement réalisé dans un cadran positionné par-dessus les disques 4051, 4052. Dans les figures 11a et 11b, le cadran n'est pas représenté mais la position du guichet 407 est matérialisée.

Le disque des jours 4052 recouvre le disque de quantième 4051. Il s'agit typiquement d'un disque annulaire. Sa surface supérieure est divisée en vingt-huit secteurs angulaires 4022 identiques, typiquement d'environ 12,85° chacun. Un secteur angulaire 4022 sur deux comprend une indication correspondant à un jour de la semaine et chacun des secteurs angulaires 4022 ne comprenant pas d'indication comprend un guichet secondaire 4011. Les indications portées par le disque des jours forment la graduation 4062 du disque des jours 4052 et sont en partie visibles à travers lesdits guichets secondaires 4011. Le disque d'affichage des jours 4052 comprend donc un total de quatorze indications formant la graduation 4062, lesdites indications étant uniformément réparties sur sa surface supérieure et formant, dans l'ordre chronologique des jours et dans le sens antihoraire, deux séries d'indications des sept jours de la semaine, deux indications consécutives des jours étant séparées par un desdits guichets secondaires 4011.

En fonction de la position angulaire du disque d'affichage des jours 4052, le guichet principal 407 laisse apparaître une indication de quantième ou une indication du jour de la semaine.

Le mécanisme d'affichage 4 comprend deux types de positions de lecture : un premier regroupant les positions de lecture du disque de quantième 4051 dans lesquelles un guichet secondaire 4011 du disque des jours 4051 est aligné sous le guichet principal 407 de sorte qu'une indication de la graduation 4061 du disque de quantième 4051 soit entièrement lisible à travers le guichet 407, comme dans l'exemple illustré à la figure 11a et une seconde regroupant les positions de lecture du disque des jours 4052 dans lesquelles une indication de la graduation 4062 du disque des jours 4052 est entièrement lisible à travers le guichet 407, comme dans l'exemple illustré à la figure 11b.

Le mécanisme d'affichage 4 permet, sur commande d'un utilisateur, de changer manuellement le disque 4051, 4052 dont les informations sont lisibles à travers le guichet 407 en faisant pivoter le disque des jours 4052 pour passer d'un type de position de lecture à un autre.

A cette fin, le mécanisme d'affichage 4 comprend un moyen de commande (non représenté), typiquement accessible depuis l'extérieur de la pièce d'horlogerie dans laquelle il est intégré, et permettant, lorsqu'il est actionné, de faire pivoter d'un vingt-huitième de tour le disque d'affichage des jours 4052 alternativement dans un sens puis dans l'autre.

Un tel moyen de commande permet par exemple lors d'un premier actionnement le passage du mécanisme d'affichage 4 de la position illustrée à la figure 11a à la position illustrée à la figure 11b en faisant pivoter le disque d'affichage des jours d'un vingt-huitième de tour dans le sens horaire puis lors d'un second actionnement, le retour du mécanisme 4 depuis la position illustrée à la figure 11b à celle illustrée à la figure 11a en faisant pivoter le disque d'affichage des jours d'un vingt-huitième de tour dans le sens antihoraire.

Le mécanisme 4 est conçu pour que, quel que soit le type de position de lecture dans lequel il se trouve, chaque jour, typiquement de manière instantanée à minuit, le disque d'affichage de quantième 4051 effectue un trente-et-unième de tour dans le sens horaire et le disque d'affichage des jours 4052 effectue un quatorzième de tour dans le sens horaire.

En référence aux figures 12a et 12b un mécanisme d'affichage 5 selon un cinquième mode de réalisation de l'invention comprend une platine 500, un disque de quantième 5051 et un disque des jours 5052 concentriques de centre A12 portant des indications formant respectivement une graduation de quantième 5061 et une graduation des jours 5062, lesdites graduations 5061, 5062 étant destinées à être lues au travers d'un guichet 507 fixe par rapport à la platine 500. Ce guichet 507 est typiquement réalisé dans un cadran positionné au-dessus des disques d'affichage 5051, 5052. Dans les figures 12a à 12b, ce cadran n'est pas représenté mais la position du guichet 507 est matérialisée.

Avantageusement, les disques de quantième 5051 et des jours 5052 se situent dans un même plan parallèle à la platine 500. Il s'agit de deux disques annulaires. Le disque des jours 5052 possède un diamètre inférieur au diamètre du disque de quantième 5051 et est agencé à l'intérieur de ce dernier. Les disques des jours et de quantième sont donc dans un même plan, typiquement parallèle à la platine 500.

Un tel mécanisme 5 est typiquement intégré dans un mouvement horloger par exemple dans une pièce d'horlogerie telle qu'une montre de poche, une montre bracelet, une pendule ou une pendulette.

Le mécanisme d'affichage 5 permet, sur commande d'un utilisateur, par l'intermédiaire d'un moyen de commande, de changer manuellement le disque d'affichage 5051, 5052 dont les informations sont lisibles à travers le guichet 507 en entraînant en translation l'ensemble comprenant les disques de quantième 5051 et des jours 5052 ainsi que leur axe A12 parallèlement à la platine 500, entre deux positions extrêmes.

Dans la première de ces positions extrêmes, le disque des jours 5052 est positionné en dehors du champ visible à travers le guichet 507. Il est typiquement destiné à être presque complètement voire complètement sous le cadran. Le disque de quantième 5051 est quant à lui positionné avec une partie en regard du guichet 507 de sorte que, lorsque la position relative du disque de quantième 5051 par rapport au guichet 507 le permet, une indication de la graduation 5061 correspondant au quantième du mois soit entièrement lisible à travers ce guichet 507. Cette première position extrême correspond à celle illustrée à la figure 12a et sera appelée « position de lecture du disque de quantième » dans la suite de la description de ce mode de réalisation.

Dans la seconde de ces positions extrêmes, le disque de quantième 5051 est positionné en dehors du champ visible à travers le guichet 507. Il est typiquement destiné à être presque complètement voire complètement sous le cadran. Le disque des jours 5052 est quant à lui positionné en partie en regard du guichet 507 de sorte que, lorsque la position relative du disque des jours 5052 par rapport au guichet 507 le permet, une indication de la graduation 5062 correspondant au jour de la semaine soit entièrement lisible à travers ce guichet 507. Cette seconde position extrême correspond à celle de la figure 12b et sera appelée « position de lecture du disque des jours » dans la suite de la description de ce mode de réalisation.

Le moyen de commande (non représenté) du mécanisme 5 est typiquement accessible depuis l'extérieur de la pièce d'horlogerie dans laquelle il est intégré. Il permet par exemple lors d'un premier actionnement l'entraînement en translation de l'ensemble comprenant les disques de quantième 5051 et des jours 5052 ainsi que leur axe A12 de la position illustrée à la figure 12a à la position illustrée à la figure 12b, puis lors d'un second actionnement, le retour du mécanisme 5 depuis la position illustrée à la figure 12b à celle illustrée à la figure 12a par la translation inverse.

Le mécanisme d'affichage 5 est conçu pour que, quelle que soit la position de lecture dans laquelle il se trouve (position de lecture du disque de quantième ou position de lecture du disque des jours), chaque jour, typiquement de manière instantanée à minuit, le disque d'affichage de quantième 5051 effectue un trente-et-unième de tour dans le sens horaire et le disque d'affichage des jours 5052 effectue un quatorzième de tour dans le sens antihoraire autour de l'axe A12.

Le mécanisme d'affichage 5 est également conçu pour que, la position relative de l'ensemble des disques 5051, 5052 par rapport à la platine 500 n'impacte ni la rotation quotidienne du disque des jours 5052 ni celle du disque de quantième 5051.

Les disques d'affichage de quantième 5051 et des jours 5052 pourraient typiquement être entraînés en rotation par un mécanisme similaire à celui selon le troisième mode de réalisation de l'invention.

Comme le mécanisme d'affichage 3 selon le troisième mode de réalisation de l'invention, un tel mécanisme d'affichage 5 pourrait typiquement être utilisé pour la réalisation d'un affichage de grande date avec changement du disque de lecture spontanément chaque jour, par exemple alternativement au bout de 12 jours puis au bout de 19 jours, dans le cas d'un disque intérieur portant 12 graduations et disque extérieur portant 19 graduations.

Encore d'autres mécanismes d'affichage pour pièce d'horlogerie comprenant plusieurs disques portant des indications destinées à être lues au travers d'un guichet fixe et permettant à un utilisateur de changer manuellement le disque dont les informations sont lisibles à travers ledit guichet sont envisageables. Des exemples de tels mécanismes vont être décrits ci-dessous en référence aux figures 13a à 14b.

Les figures 13a à 13b et 14a à 14b illustrent respectivement des mécanismes d'affichage 6, 7 selon un sixième et un septième mode de réalisation de l'invention.

Chacun des mécanismes 6, 7 selon les sixième et septième modes de réalisation comprend une platine 600, 700, un disque de quantième 6051, 7051 comportant trente-et-une indications correspondant aux numéros de quantièmes et formant une graduation 6061, 7061, et un disque des jours 6052, 7052 comportant sept indications correspondant aux jours de la semaine et formant une graduation 6062, 7062, lesdites graduations 6061, 7061 étant destinées à être lues au travers d'un guichet 607, 707 fixe par rapport à la platine 600, 700.

Chacun des guichets 607, 707 est typiquement réalisé dans un cadran positionné au-dessus des disques d'affichage du mécanisme 6, 7 concerné. Dans les figures 13a à 14b, les cadrans ne sont pas représentés mais la position des guichets 607, 707 est matérialisée.

Avantageusement, le disque de quantième 6051, 7051 et le disque des jours 6052, 7052 se situent dans un même plan, parallèle à la platine 600, 700.

Dans chacun de ces modes de réalisation, le disque des jours 6052, 7052 et le disque de quantième 6051, 7051 sont aptes à se déplacer, sur commande d'un utilisateur, ensemble en translation dans le cas du mécanisme 6 ou séparément en rotation autour de centres de rotation distincts dans le cas du mécanisme 7, de manière à rendre apparente au travers dudit guichet 607, 707, au choix, une indication d'une graduation 6061, 7061 correspondant au quantième du mois en cours ou une indication d'une graduation 6062, 7062 correspondant au jour de la semaine en cours.

Les figures 13a et 13b illustrent respectivement les deux positions extrêmes que peuvent prendre le disque des jours 6052 et le disque de quantième 6051 lorsqu'ils se déplacent en translation, la figure 13a illustrant la position de lecture du disque de quantième 6051 et la figure 13b la position de lecture du disque des jours 6052.

Les figures 14a et 14b illustrent respectivement les deux positions extrêmes que peuvent prendre le disque de quantième 7051 et le disque des jours 7052 lorsqu'ils se déplacent en rotation respectivement autour d'axes A15 et A16, la figure 14a illustrant la position de lecture du disque de quantième 7051 et la figure 14b la position de lecture du disque des jours 7052.

Chacun des mécanismes d'affichage 6, 7 est typiquement intégré dans un mouvement horloger par exemple dans une pièce d'horlogerie telle qu'une montre de poche, une montre bracelet, une pendule ou une pendulette.

Le mécanisme d'affichage 6 est conçu pour que, quelle que soit la position de lecture dans laquelle il se trouve, chaque jour, typiquement de manière instantanée à minuit, le disque d'affichage de quantième 6051 effectue un trente-et-unième de tour dans le sens horaire autour de son axe de rotation A13 et le disque d'affichage des jours 6052 effectue un septième de tour dans le sens antihoraire autour de son axe de rotation A14.

De même, le mécanisme d'affichage 7 est conçu pour que, quelle que soit la position de lecture dans laquelle il se trouve, chaque jour, typiquement de manière instantanée à minuit, le disque d'affichage de quantième 7051 effectue un trente-et-unième de tour dans le sens horaire autour de son axe de rotation A17 et le disque d'affichage des jours 7052 effectue un septième de tour dans le sens antihoraire autour de son axe de rotation A18.

Quel que soit le mode de réalisation de l'invention mis en œuvre, les disques d'affichage du mécanisme d'affichage selon l'invention peuvent permettre l'affichage d'informations différentes du quantième ou du jour de la semaine. Par exemple, les noms du jour du mois et du mois en cours, le jour de la semaine et le numéro de la semaine, le jour du mois et l'âge de lune, le jour du mois et l'information selon laquelle on est le matin ou l'après-midi (AM/PM), le jour de la semaine et un second fuseau horaire, le jour du mois et l'indication si l'année est bissextile ou non, ou encore n'importe quelle indication et sa traduction dans une autre langue.

En variante, on pourrait afficher plus de deux informations différentes alternativement dans un même guichet, par exemple en superposant des disques dont le centre de rotation est mobile tels que le disque des jours 1052 décrit dans le premier mode de réalisation de l'invention ou en superposant plusieurs systèmes à deux bascules et deux disques tels que celui décrit dans le second mode de réalisation de l'invention, celui qui est le plus éloigné du guichet n'ayant pas besoin de pouvoir basculer. Une autre possibilité pour afficher plus de deux informations différentes dans un même guichet pourrait consister à ajouter un disque d'affichage dans le mécanisme selon le troisième mode de réalisation de l'invention.

On pourrait également combiner les modes de réalisation décrits.

Quel que soit le mode de réalisation mis en œuvre, le mécanisme d'affichage selon l'invention permet l'affichage d'au moins deux informations différentes alternativement dans un même guichet, l'utilisateur étant en mesure, en actionnant manuellement un moyen de commande, de changer l'information lisible à travers le guichet, au moins ponctuellement. Cela permet, tout en offrant à l'utilisateur la possibilité de se renseigner sur différentes informations, de ne pas surcharger le cadran avec de multiples guichets.

Lorsque les différents disques pouvant être présentés sous le cadran se situent dans un même plan cela présente l'avantage de diminuer l'épaisseur du mécanisme horloger et présente également un avantage esthétique. En effet, des disques se trouvant au plus près sous le cadran sont préférés.

Quel que soit le mode de réalisation de l'invention la platine peut être remplacée par un autre bâti, fixe ou mobile, par exemple un pont.

## Revendications

1. Mécanisme d'affichage (1 ; 2 ; 3 ; 5 ; 6 ; 7) pour pièce d'horlogerie comprenant un bâti (100 ; 200 ; 300 ; 500 ; 600 ; 700), un guichet (107 ; 207 ; 307 ; 507 ; 607 ; 707) fixe par rapport au bâti et un premier (1052 ; 2051 ; 3051 ; 5051 ; 6051 ; 7051) et un deuxième (1051 ; 2052, 2053 ; 3052 ; 5052 ; 6052 ; 7052) disques d'affichage portant chacun des indications, **caractérisé en ce qu'**il comprend au moins un moyen de commande actionnable manuellement par l'utilisateur de ladite pièce d'horlogerie et au moins un premier support mobile (101 ; 2011, 2012; 301) portant au moins ledit premier disque (1052; 2051 ; 3051), ledit support mobile (101 ; 2011, 2012 ; 301) étant apte à effectuer des mouvements alternatifs en translation, en rotation ou selon une trajectoire combinant rotation et translation, entre une première et une seconde positions prédéterminées, fixes par rapport au bâti (100; 200; 300), la première position prédéterminée permettant la lecture d'au moins une indication portée par ledit premier disque (1052 ; 2051 ; 3051) à travers le guichet (107 ; 207 ; 307) et la seconde position prédéterminée permettant la lecture d'au moins une indication portée par ledit deuxième disque (1051 ; 2052, 2053; 3052) à travers le guichet, ledit moyen de commande permettant de faire passer ledit premier support mobile de la première position prédéterminée à la seconde position prédéterminée pour afficher les indications des premier et deuxième disques alternativement au travers dudit guichet.

2. Mécanisme d'affichage (2 ; 3 ; 5 ; 6 ; 7) selon la revendication 1, **caractérisé en ce que** lesdits premier (2051 ; 3051 ; 5051 ; 6051 ; 7051) et deuxième (2052 ; 3052 ; 5052 ; 6052 ; 7052) disques sont coplanaires.

3. Mécanisme d'affichage (3 ; 5) selon la revendication 1 ou 2, **caractérisé en ce que** lesdits premier (3051 ; 5051) et deuxième (3052 ; 5052) disques sont concentriques.

4. Mécanisme d'affichage (2 ; 3) selon l'une des revendications précédentes, **caractérisé en ce que** ledit premier support mobile (2011, 2012 ; 301) porte lesdits premier (2051 ; 3051) et deuxième (2052 ; 3052) disques.

5. Mécanisme d'affichage (3) selon la revendication 4, **caractérisé en ce que** lesdits premier (3051) et deuxième (3052) disques sont concentriques, coplanaires et respectivement solidaires d'une bague à denture intérieure (3021) et d'une bague à denture extérieure (3022), ledit mécanisme d'affichage (3) étant également **caractérisé en ce qu'**il comprend en outre un pignon d'entraînement (303) destiné à être relié cinématiquement au rouage de finissage du mouvement horloger de ladite pièce d'horlogerie, ledit pignon d'entraînement (303) étant fixe par rapport au bâti (300) ; **en ce que** lesdits mouvements alternatifs dudit premier support mobile (301) entre lesdites première et seconde positions prédéterminées sont des mouvements de rotation autour d'un axe de rotation (A7) confondu avec l'axe de rotation (A7) du pignon d'entraînement (303); et **en ce que** ledit premier support mobile (301) porte également au moins deux mobiles d'entraînement (3041, 3042), chacun d'eux comprenant une première roue dentée (3041a, 3042a) coaxiale et solidaire en rotation d'une étoile (3041c, 3042c) et une seconde roue dentée (3041b, 3042b) coaxiale de la première roue dentée et portant un sautoir (3041d, 3042d) engagé dans la denture de l'étoile (3041c, 3042c),
le tout étant agencé de sorte que ledit pignon d'entraînement (303) engrène simultanément avec une des première (3041a, 3042a) et seconde (3041b, 3042b) roues dentées de chacun desdits mobiles (3041, 3042), l'autre roue dentée de chacun de ces mobiles engrenant l'une avec la denture intérieure de la bague (3021) associée audit premier disque (3051) et l'autre avec la denture extérieure de la bague (3022) associée audit deuxième disque (3052) pour mettre lesdits premier (3051) et deuxième (3052) disques en rotation par rapport au support (301) lorsque le pignon d'entraînement (303) pivote autour de son axe de rotation (A7).

6. Mécanisme d'affichage (3) selon la revendication 5, **caractérisé en ce qu'**il comprend un mécanisme de correction de la ou des indications visibles à travers le guichet (307).

7. Mécanisme d'affichage (3) selon la revendication 6, **caractérisé en ce qu'**il comprend une roue dentée (308) destinée à être entraînée en rotation autour d'un axe de rotation fixe par rapport au bâti (300) pour corriger la ou les indications visibles à travers le guichet (307), cette roue dentée (308) engrenant avec la denture de la bague (3021) associée au premier disque (3051) pour entraîner ce dernier en rotation autour de l'axe (A6) lorsque le support mobile (301) est dans la première position prédéterminée et engrenant avec la denture de la bague (3022) associée au deuxième disque (3052) pour entraîner ce dernier en rotation autour de l'axe (A6) lorsque le support mobile (301) est dans la seconde position prédéterminée.

8. Mécanisme d'affichage (2) selon la revendication 4, **caractérisé en ce qu'**il comprend en outre une première roue dentée (2021) solidaire en rotation dudit premier disque (2051), une deuxième roue dentée (2022) solidaire en rotation dudit deuxième disque (2052) ainsi que des butées (2031a, 2032a, 2041a, 2042a) fixes par rapport au bâti (200), ledit premier support mobile (2011, 2012) étant destiné à effectuer des mouvements alternatifs en rotation autour d'un axe de rotation (A3) fixe par rapport au bâti entre lesdites première et deuxième positions prédéterminées,
le tout étant agencé pour que, entre deux changements consécutifs du sens de rotation du premier support mobile, chacune des première (2021) et deuxième (2022) roues dentées soit entraînée en rotation d'un angle prédéterminé par rapport audit premier support sous l'effet de la coopération d'au moins une de ses dents avec au moins une desdites butées, cet angle pouvant être identique ou différent pour les deux roues dentées (2021, 2022), ces rotations permettant de positionner chacun des premier (2051) et deuxième (2052) disques par rapport au support mobile pour que dans la première position prédéterminée au moins une indication portée par ledit premier disque (2051) soit entièrement lisible à travers le guichet (207) et dans la seconde position prédéterminée au moins une indication portée par ledit deuxième disque (2052) soit entièrement lisible à travers le guichet (207).

9. Mécanisme d'affichage (1 ; 2) selon la revendication 1, **caractérisé en ce que** dans la première position prédéterminée ledit premier disque (1052 ; 2051) recouvre au moins la partie dudit deuxième disque (1051 ; 2053) située en regard du guichet (107 ; 207) et **en ce que** dans la seconde position prédéterminée ce ne soit pas le cas.

10. Mécanisme d'affichage (1 ; 2) selon la revendication 9, **caractérisé en ce que** ledit premier disque (1052 ; 2051) est mobile en rotation autour d'un axe (A2 ; A4) fixe par rapport audit premier support mobile (101 ; 2011), et **en ce que** ledit deuxième disque (1051 ; 2053) est mobile en rotation autour d'un axe fixe par rapport au bâti (100 ; 200).

11. Mécanisme d'affichage (2) selon la revendication 9 ou 10, **caractérisé en ce qu'**il comprend en outre une première roue dentée (2021) solidaire en rotation dudit premier disque (2051), un deuxième support mobile (2012), une deuxième roue dentée (2022) portée par ledit deuxième support mobile (2012) et solidaire en rotation d'un troisième disque (2052) ainsi que des butées (2031a, 2032a, 2041a, 2042a) fixes par rapport au bâti (200), l'ensemble (201) comprenant lesdits premier (2011) et deuxième (2012) supports mobiles étant destiné à effectuer solidairement des mouvements alternatifs en rotation entre la première position prédéterminée et une troisième position prédéterminée autour d'un axe de rotation (A3) fixe par rapport au bâti (200),
ledit mécanisme (2) étant également **caractérisé en ce que**, dans la première position prédéterminée, au moins une partie dudit premier disque (2051) se situe en regard du guichet, et, dans ladite troisième position prédéterminée, au moins une partie dudit troisième disque (2052) se situe en regard du guichet (207),
le tout étant agencé pour que, entre deux changements consécutifs du sens de rotation de l'ensemble (201) comprenant les premier (2011) et deuxième (2012) supports mobiles, chacune des première (2021) et deuxième (2022) roues dentées soit entraînée en rotation d'un angle prédéterminé par rapport audit ensemble sous l'effet de la coopération d'au moins une de ses dents avec au moins une desdites butées, cet angle pouvant être identique ou différent pour les deux roues dentées, ces rotations permettant de positionner chacun des premier (2051) et troisième (2052) disques par rapport à l'ensemble (201) desdits supports mobiles pour qu'au moins une indication du premier disque (2051) soit entièrement lisible à travers le guichet (207) lorsque l'ensemble (201) des premier (2011) et deuxième (2012) supports mobiles se trouve dans la première position prédéterminée et pour qu'au moins une indication du troisième disque (2052) soit entièrement lisible à travers le guichet (207) lorsque l'ensemble (201) des premier (2011) et deuxième (2012) supports mobiles se trouve dans la troisième position prédéterminée ;
le tout étant également agencé pour que l'actionnement dudit moyen de commande (208) permette, lorsque l'ensemble (201) des premier et deuxième supports mobiles se trouve dans la première ou dans la troisième position prédéterminée, le passage de l'une ou l'autre de ces positions vers ladite seconde position prédéterminée, typiquement par désolidarisation et écartement desdits deux supports mobiles (2011, 2012) l'un par rapport à l'autre, de manière à ce qu'une indication dudit deuxième disque d'affichage (2053) soit entièrement lisible à travers le guichet (207) dans ladite seconde position prédéterminée.

12. Mouvement horloger comprenant un mécanisme (1 ; 2 ; 3 ; 5 ; 6 ; 7) selon l'une quelconque des revendications 1 à 11.

13. Pièce d'horlogerie telle qu'une montre bracelet, une montre de poche, une pendule ou une pendulette, **caractérisée en ce qu'**elle comprend un mouvement horloger selon la revendication 12.

## Patentansprüche

1. Anzeigemechanismus (1; 2; 3; 5; 6; 7) für Uhr, der ein Gestell (100; 200; 300; 500; 600; 700), ein Fensterchen (107; 207; 307; 507; 607; 707), das in Bezug auf das Gestell fest ist, und eine erste (1052; 2051; 3051; 5051; 6051; 7051) und eine zweite (1051; 2052, 2053; 3052; 5052; 6052; 7052) Anzeigescheibe umfasst, die jeweils Angaben tragen, **dadurch gekennzeichnet, dass** er mindestens ein Steuermittel, das manuell durch den Benutzer der Uhr betätigbar ist, und mindestens eine erste bewegliche Stütze (101; 2011, 2012; 301) umfasst, die mindestens die erste Scheibe (1052; 2051; 3051) trägt, wobei die bewegliche Stütze (101; 2011, 2012; 301) geeignet ist, abwechselnde Translations-, Drehbewegungen oder Bewegungen entlang einer Bahn, die Drehung und Translation kombiniert, zwischen einer ersten und einer zweiten vorbestimmten Position durchzuführen, die in Bezug auf das Gestell (100; 200; 300) fest sind, wobei die erste vorbestimmte Position das Ablesen mindestens einer von der ersten Scheibe (1052; 2051; 3051) getragenen Angabe durch das Fensterchen (107; 207; 307) ermöglicht und die zweite vorbestimmte Position das Ablesen mindestens einer von der zweiten Scheibe (1051; 2052, 2053; 3052) getragenen Angabe durch das Fensterchen ermöglicht, wobei das Steuermittel es ermöglicht, die erste bewegliche Stütze von der ersten vorbestimmten Position in die zweite vorbestimmte Position übergehen zu lassen, um die Angaben der ersten und der zweiten Scheibe abwechselnd durch das Fensterchen anzuzeigen.

2. Anzeigemechanismus (2; 3; 5; 6; 7) nach Anspruch 1, **dadurch gekennzeichnet, dass** die erste (2051; 3051; 5051; 6051; 7051) und die zweite (2052; 3052; 5052; 6052; 7052) Scheibe komplanar sind.

3. Anzeigemechanismus (3; 5) nach Anspruch 1 oder 2, **dadurch gekennzeichnet, dass** die erste (3051; 5051) und die zweite (3052; 5052) Scheibe konzentrisch sind.

4. Anzeigemechanismus (2; 3) nach einem der vorhergehenden Ansprüche, **dadurch gekennzeichnet, dass** die erste bewegliche Stütze (2011, 2012; 301) die erste (2051; 3051) und die zweite Scheibe (2052; 3052) trägt.

5. Anzeigemechanismus (3) nach Anspruch 4, **dadurch gekennzeichnet, dass** die erste (3051) und die zweite (3052) Scheibe konzentrisch, komplanar und mit einem Ring mit Innenzahnung (3021) beziehungsweise mit einem Ring mit Außenzahnung (3022) fest verbunden sind, wobei der Anzeigemechanismus (3) auch **dadurch gekennzeichnet ist, dass** er ferner einen Mitnehmertrieb (303) umfasst, der dazu bestimmt ist, kinematisch mit dem Finissage-Räderwerk des Uhrwerks der Uhr verbunden sein, wobei der Mitnehmertrieb (303) in Bezug auf das Gestell (300) fest ist; dadurch, dass die abwechselnden Bewegungen der ersten beweglichen Stütze (301) zwischen der ersten und der zweiten vorbestimmen Position Drehbewegungen um eine Drehachse (A7) sind, die mit der Drehachse (A7) des Mitnehmertriebs (303) zusammenfällt; und dadurch, dass die erste bewegliche Stütze (301) auch mindestens zwei Antriebsdrehteile (3041, 3042) trägt, wobei jedes davon ein erstes Zahnrad (3041a, 3042a), das koaxial und drehfest mit einem Stern (3041c, 3042c) verbunden ist, und ein zweites Zahnrad (3041b, 3042b) umfasst, das koaxial mit dem ersten Zahnrad ist und eine Hebelfeder (3041d, 3042d) trägt, die in der Zahnung des Sterns (3041c, 3042c) in Eingriff ist,
wobei die Gesamtheit derart gestaltet ist, dass der Mitnehmertrieb (303) gleichzeitig mit einem von dem ersten (3041a, 3042a) und dem zweiten (3041b, 3042b) Zahnrad von jedem der Drehteile (3041, 3042) ineinandergreift, das andere Zahnrad von jedem dieser Drehteile mit der Innenverzahnung des Rings (3021), welcher der ersten Scheibe (3051) zugehörig ist, und das andere mit der Außenzahnung des Rings (3022), welcher der zweiten Scheibe (3052) zugehörig ist, ineinandergreift, um die erste (3051) und die zweite (3052) Scheibe in Bezug auf die Stütze (301) in Drehung zu versetzen, wenn der Mitnehmertrieb (303) um seine Drehachse (A7) schwenkt.

6. Anzeigemechanismus (3) nach Anspruch 5, **dadurch gekennzeichnet, dass** er einen Mechanismus zur Korrektur der einen oder mehreren durch das Fensterchen (307) sichtbaren Angaben umfasst.

7. Anzeigemechanismus (3) nach Anspruch 6, **dadurch gekennzeichnet, dass** er ein Zahnrad (308) umfasst, das dazu bestimmt ist, drehbar um eine Drehachse mitgenommen zu werden, die in Bezug auf das Gestell (300) fest ist, um die eine oder die mehreren durch das Fensterchen (307) sichtbaren Angaben zu korrigieren, wobei dieses Zahnrad (308) mit der Zahnung des Rings (3021) ineinandergreift, welcher der ersten Scheibe (3051) zugehörig ist, um diese letztere drehbar um die Achse (A6) mitzunehmen, wenn die bewegliche Stütze (301) sich in der ersten vorbestimmten Position befindet, und mit der Zahnung des Rings (3022) ineinandergreift, welcher der zweiten Scheibe (3052) zugehörig ist, um diese letztere drehbar um die Achse (A6) mitzunehmen, wenn die bewegliche Stütze (301) sich in der zweiten vorbestimmten Position befindet.

8. Anzeigemechanismus (2) nach Anspruch 4, **dadurch gekennzeichnet, dass** er ferner ein erstes Zahnrad (2021), das drehfest mit der ersten Scheibe (2051) verbunden ist, ein zweites Zahnrad (2022), das drehfest mit der zweiten Scheibe (2052) verbunden ist, sowie Anschläge (2031a, 2032a, 2041a, 2042a) umfasst, die in Bezug auf das Gestell (200) fest sind, wobei die erste bewegliche Stütze (2011, 2012) dazu bestimmt ist, abwechselnde Drehbewegungen um eine in Bezug auf das Gestell feste Drehachse (A3) zwischen der ersten und der zweiten vorbestimmten Position durchzuführen,
wobei die Gesamtheit derart gestaltet ist, dass zwischen zwei aufeinanderfolgenden Änderungen des Drehsinns der ersten beweglichen Stütze, jedes von dem ersten (2021) und dem zweiten (2022) Zahnrad unter der Wirkung des Zusammenwirkens von mindestens einem seiner Zähne mit mindestens einem der Anschläge um einen vorbestimmten Winkel in Bezug auf die erste Stütze drehbar mitgenommen wird, wobei dieser Winkel für die zwei Zahnräder (2021, 2022) identisch oder unterschiedlich sein kann, wobei diese Drehungen das Positionieren von jeder von der ersten (2051) und der zweiten (2052) Scheibe in Bezug auf das bewegliche Drehteil ermöglichen, damit in der ersten vorbestimmten Position mindestens eine Angabe, die von der ersten Scheibe (2051) getragen wird, vollständig durch das Fensterchen (207) lesbar ist, und in der zweiten vorbestimmten Position mindestens eine Angabe, die von der zweiten Scheibe (2052) getragen wird, vollständig durch das Fensterchen (207) lesbar ist.

9. Anzeigemechanismus (1; 2) nach Anspruch 1, **dadurch gekennzeichnet, dass** in der ersten vorbestimmten Position die erste Scheibe (1052; 2051) mindestens den Teil der zweiten Scheibe (1051; 2053) bedeckt, der sich dem Fensterchen (107; 207) gegenüberstehend befindet, und dadurch, dass dies in der zweiten vorbestimmten Position nicht der Fall ist.

10. Anzeigemechanismus (1; 2) nach Anspruch 9, **dadurch gekennzeichnet, dass** die erste Scheibe (1052; 2051) um eine in Bezug auf die erste bewegliche Stütze (101; 2011) feste Achse (A2; A4) drehbeweglich ist, und dadurch dass die zweite Scheibe (1051; 2053) um eine in Bezug auf das Gestell (100; 200) feste Achse drehbeweglich ist.

11. Anzeigemechanismus (2) nach Anspruch 9 oder 10, **dadurch gekennzeichnet, dass** er ferner ein erstes Zahnrad (2021), das drehfest mit der ersten Scheibe (2051) ist, eine zweite bewegliche Stütze (2012), ein zweites Zahnrad (2022), das von der zweiten beweglichen Stütze (2012) getragen wird und drehfest mit einer dritten Scheibe (2052) ist, sowie Anschläge (2031a, 2032a, 2041a, 2042a) umfasst, die in Bezug auf das Gestell (200) fest sind, wobei die Anordnung (201), welche die erste (2011) und die zweite (2012) bewegliche Stütze umfasst, dazu bestimmt ist, fest verbunden abwechselnde Drehbewegungen zwischen der ersten vorbestimmten Position und einer dritten vorbestimmten Position um eine in Bezug auf das Gestell (200) feste Drehachse (A3) durchzuführen,
wobei der Mechanismus (2) auch **dadurch gekennzeichnet ist, dass** in der ersten vorbestimmten Position mindestens ein Teil der ersten Scheibe (2051) sich dem Fensterchen gegenüberstehend befindet, und in der dritten vorbestimmten Position mindestens ein Teil der dritten Scheibe (2052) sich dem Fensterchen (207) gegenüberstehend befindet,
wobei die Gesamtheit derart gestaltet ist, dass zwischen zwei aufeinanderfolgenden Änderungen des Drehsinns der Anordnung (201), welche die erste (2011) und die zweite bewegliche Stütze (2012) umfasst, jedes von dem ersten (2021) und dem zweiten (2022) Zahnrad unter der Wirkung des Zusammenwirkens von mindestens einem seiner Zähne mit mindestens einem der Anschläge um einen vorbestimmten Winkel in Bezug auf die Anordnung mitgenommen wird, wobei dieser Winkel für die zwei Zahnräder identisch oder unterschiedlich sein kann, wobei diese Drehungen das Positionieren von jeder von der ersten (2051) und der dritten Scheibe (2052) in Bezug auf die Anordnung (201) der beweglichen Stützen ermöglichen, damit mindestens eine Angabe der ersten Scheibe (2051) vollständig durch das Fensterchen (207) lesbar ist, wenn die Anordnung (201) der ersten (2011) und der zweiten (2012) beweglichen Stütze sich in der ersten vorbestimmten Position befindet, und damit mindestens eine Angabe der dritten Scheibe (2052) vollständig durch das Fensterchen (207) lesbar ist, wenn die Anordnung (201) der ersten (2011) und der zweiten (2012) beweglichen Stütze sich in der dritten vorbestimmten Position befindet;
wobei die Gesamtheit gestaltet ist, damit die Betätigung des Steuermittels (208), wenn die Anordnung (201) der ersten und der zweiten beweglichen Stütze sich in der vorbestimmten ersten oder dritten Position befindet, den Übergang von der einen oder der anderen dieser Positionen hin zu der zweiten vorbestimmten Position, typischerweise durch Trennung und Beabstandung der zwei beweglichen Stützen (2011, 2012) in Bezug aufeinander, zu ermöglichen, derart dass in der zweiten vorbestimmten Position eine Angabe der zweiten Anzeigescheibe (2053) vollständig durch das Fensterchen (207) lesbar ist.

12. Uhrwerk, das einen Mechanismus (1; 2; 3; 5; 6; 7) nach einem der Ansprüche 1 bis 11 umfasst.

13. Uhr, wie beispielsweise eine Armbanduhr, eine Taschenuhr, eine Pendeluhr oder eine Pendulette, **dadurch gekennzeichnet, dass** sie ein Uhrwerk nach Anspruch 12 umfasst.

## Claims

1. Display mechanism (1; 2 ; 3 ; 5 ; 6 ; 7) for a timepiece, comprising a frame (100 ; 200 ; 300 ; 500 ; 600 ; 700), an aperture (107 ; 207; 307; 507; 607; 707) which is fixed relative to the frame and a first (1052 ; 2051; 3051; 5051; 6051; 7051) and a second (1051; 2052, 2053 ; 3052; 5052; 6052; 7052) display discs each bearing indications, **characterized in that** it comprises at least one control means which can be manually actuated by the user of said timepiece
and a first movable support (101; 2011, 2012 ; 301) carrying at least said first disc (1052 ; 2051 ; 3051), said movable support (101; 2011, 2012 ; 301) being able to perform alternating movements in translation, in rotation or along a trajectory combining rotation and translation, between a first and a second predetermined positions, which are fixed relative to the frame (100 ; 200 ; 300), the first predetermined position allowing the reading of at least one indication borne by said first disc (1052 ; 2051 ; 3051) through the aperture (107 ; 207 ; 307) and the second predetermined position allowing the reading of at least one indication borne by said second disc (1051; 2052, 2053 ; 3052) through the aperture, said control means allowing said first movable support to pass from the first predetermined position to the second predetermined position to display the indications of the first and second discs alternately through said aperture.

2. Display mechanism (2 ; 3 ; 5 ; 6 ; 7) according to claim 1, **characterized in that** said first (2051 ; 3051; 5051; 6051; 7051) and second (2052 ; 3052 ; 5052 ; 6052 ; 7052) discs are coplanar.

3. Display mechanism (3 ; 5) according to claim 1 or 2, **characterized in that** said first (3051 ; 5051) and second (3052 ; 5052) discs are concentric.

4. Display mechanism (2 ; 3) according to any of the preceding claims, **characterized in that** the first movable support (2011, 2012 ; 301) carries said first (2051 ; 3051) and second (2052 ; 3052) discs.

5. Display mechanism (3) according to claim 4, **characterized in that** said first (3051) and second (3052) discs are concentric, coplanar and respectively fixed relative to a ring (3021) having an internal toothing and to a ring (3022) having an external toothing, said display mechanism (3) also being **characterized in that** it further comprises a drive pinion (303) intended to be kinematically connected to the going train of the timepiece movement of said timepiece, said drive pinion (303) being fixed relative to the frame (300); **in that** said alternating movements of said first movable support (301) between said first and second predetermined positions are rotational movements about an axis of rotation (A7) that is coincident with the axis of rotation (A7) of the drive pinion (303); and **in that** said first movable support (301) also carries at least two drive wheel assemblies (3041, 3042), each of them comprising a first toothed wheel (3041a, 3042a) coaxial with and rotationally fixed relative to a starwheel (3041c, 3042c) and a second toothed wheel (3041b, 3042b) coaxial with the first toothed wheel and carrying a jumper (3041d, 3042d) engaged in the toothing of the starwheel (3041c, 3042c), the whole being arranged so that said drive pinion (303) meshes simultaneously with one of the first (3041a, 3042a) and second (3041b, 3042b) toothed wheels of each of said wheel assemblies (3041, 3042), the other toothed wheel of each of these wheel assemblies meshing one with the internal toothing of the ring (3021) associated with said first disc (3051) and the other with the external toothing of the ring (3022) associated with said second disc (3052) to put said first (3051) and second (3052) discs in rotation relative to the support (301) when the drive pinion (303) pivots about its axis of rotation (A7).

6. Display mechanism (3) according to claim 5, **characterized in that** it comprises a mechanism for correcting the indication(s) visible through the aperture (307).

7. Display mechanism (3) according to claim 6, **characterized in that** it comprises a toothed wheel (308) intended to be driven in rotation about an axis of rotation which is fixed relative to the frame (300) in order to correct the indication(s) visible through the aperture (307), this toothed wheel (308) meshing with the toothing of the ring (3021) associated with the first disc (3051) to drive the latter in rotation about the axis (A6) when the movable support (301) is in the first predetermined position and meshing with the toothing of the ring (3022) associated with the second disc (3052) to drive the latter in rotation about the axis (A6) when the movable support (301) is in the second predetermined position.

8. Display mechanism (2) according to claim 4, **characterized in that** it further comprises a first toothed wheel (2021) rotationally fixed relative to said first disc (2051), a second toothed wheel (2022) rotationally fixed relative to said second disc (2052) as well as bankings (2031a, 2032a, 2041a, 2042a) fixed with respect to the frame (200), said first movable support (2011, 2012) being intended to perform alternating movements in rotation about an axis of rotation (A3) fixed with respect to the frame between said first and second predetermined positions,
the whole being arranged so that, between two consecutive changes in the direction of rotation of the first movable support, each of the first (2021) and second (2022) toothed wheels is rotated by a predetermined angle with respect to the said first support under the effect of the cooperation of at least one of its teeth with at least one of the said bankings, this angle possibly being identical or different for the two toothed wheels (2021, 2022), these rotations making it possible to position each of the first (2051) and second (2052) discs with respect to the movable support so that in the first predetermined position at least one indication borne by said first disc (2051) is entirely readable through the aperture (207) and in the second predetermined position at least one indication borne by said second disc (2052) is entirely readable through the aperture (207).

9. Display mechanism (1 ; 2) according to claim 1, **characterized in that** in the first predetermined position said first disc (1052 ; 2051) covers at least the part of said second disc (1051 ; 2053) located facing the aperture (107) and **in that** in the second predetermined position this is not the case.

10. Display mechanism (1 ; 2) according to claim 9, **characterized in that** said first disc (1052 ; 2051) is movable in rotation about an axis (A2 ; A4) which is fixed relative to said first movable support (101 ; 2011), and **in that** said second disc (1051 ; 2053) is movable in rotation about an axis which is fixed relative to the frame (100 ; 200).

11. Display mechanism (2) according to claim 9 or 10, **characterized in that** it further comprises a first toothed wheel (2021) integral in rotation with said first disc (2051), a second movable support (2012), a second toothed wheel (2022) carried by said second movable support (2012) and rotationally fixed relative to a third disc (2052) as well as bankings (2031a, 2032a, 2041a, 2042a) fixed relative to the frame (200), the assembly (201) comprising said first (2011) and second (2012) movable supports being intended to jointly perform alternating movements in rotation between the first predetermined position and a third predetermined position about an axis of rotation (A3) fixed relative to the frame (200),
said mechanism (2) also being **characterized in that**, in the first predetermined position, at least part of said first disc (2051) is located facing the aperture, and, in said third predetermined position, at least part of said third disc (2052) is located facing the aperture (207),
the whole being arranged so that, between two consecutive changes in the direction of rotation of the assembly (201) comprising the first (2011) and second (2012) movable supports, each of the first (2021) and second (2022) toothed wheels is driven in rotation through a predetermined angle with respect to said assembly under the effect of the cooperation of at least one of its teeth with at least one of said bankings, this angle possibly being identical or different for the two toothed wheels, these rotations making it possible to position each of the first (2051) and third (2052) discs with respect to the assembly (201) of said movable supports so that at least one indication of the first disc (2051) is entirely readable through the aperture (207) when the assembly (201) of the first (2011) and second (2012) movable supports is in the first predetermined position and so that at least one indication of the third disc (2052) is fully readable through the aperture (207) when the assembly (201) of the first (2011) and second (2012) movable supports is in the third predetermined position;
the whole being also arranged so that the actuation of said control means (208) allows, when the assembly (201) of the first and second movable supports is in the first or in the third predetermined position, the passage of one or the other of these positions towards said second predetermined position, typically by dissociating and spreading said two movable supports (2011, 2012) relative to each other, so that an indication of said second display disc (2053) is fully readable through the aperture (207) in said second predetermined position.

12. Timepiece movement comprising a mechanism (1; 2; 3; 5; 6; 7) according to any one of claims 1 to 11.

13. Timepiece such as a wristwatch, a pocket watch, a clock or a miniature clock, **characterized in that** it comprises a timepiece movement according to claim 12.
